# EUROPÄISCHE PATENTSCHRIFT

(11) **EP 3 558 689 B1**
(45) Veröffentlichungstag und Bekanntmachung des Hinweises auf die Patenterteilung: **02.12.2020**
(21) Anmeldenummer: 17777820.6
(22) Anmeldetag: 20.09.2017
(51) Int. Cl.: B42C 19/06, B42D 7/00, B65H 39/16, B41F 13/54, B41F 13/56

(54) **VERFAHREN UND VORRICHTUNG ZUM HERSTELLEN VON DRUCKSCHRIFTEN**
PROCESS AND DEVICE FOR PRODUCING PRINTED ARTICLES
PROCÉDÉ ET DISPOSITIF POUR CONSTITUER DES ARTICLES IMPRIMÉS

(30) Priorität: 21.12.2016 DE 102016015200
(43) Veröffentlichungstag der Anmeldung: 30.10.2019
(73) Patentinhaber: Rose, Bernd, 76829 Landau (DE)
(72) Erfinder: Rose, Bernd, 76829 Landau (DE)
(74) Vertreter: Altmann Stößel Dick Patentanwälte PartG mbB
(86) Internationale Anmeldenummer: PCT/EP2017/073789
(87) Internationale Veröffentlichungsnummer: WO 2018/114070

(56) Entgegenhaltungen:
- DE-A1- 2 558 049
- DE-A1- 3 226 907
- US-A- 5 230 501

## Beschreibung

### Gebiet der Erfindung

Die vorliegende Erfindung betrifft ein Herstellungsverfahren für Druckschriften, welche aus Papier mit unterschiedlichen Papierstärken hergestellt werden soll. Beispielsweise wird für den Umschlag bzw. die äußeren Seiten der Druckschrift relativ dickes Papier benötigt, während für die inneren Seiten der Druckschrift ein dünneres Papier verwendet werden soll. Die Erfindung betrifft weiterhin eine Vorrichtung zum Herstellen von Druckschriften, eine nach dem Verfahren hergestellte Druckschrift sowie die Verwendung eines Klebstoff- bzw. Leimauftragsverfahrens, bevorzugt eines Flexodruckverfahrens, zum Beschichten und zum Verkleben einander zugewandter Seiten einer Papierbahn zu einer verdickten Seite.

### Technischer Hintergrund

Die Herstellung derartiger Druckschriften war bislang relativ aufwendig, da wenigstens zwei Papiersorten mit unterschiedlicher Papierstärke bzw. mit unterschiedlicher Qualität bereitgestellt werden müssen. Ferner sind bei diesem Herstellungsverfahren zwei Druckdurchgänge für die jeweils unterschiedlichen Papiersorten erforderlich, wobei die Seiten aus dem ersten Druckdurchgang zwischengelagert und nachfolgend die Seiten aus den beiden Druckdurchgängen in einem zusätzlichen Sortierprozess zusammengeführt und miteinander verbunden bzw. geheftet werden müssen. Dieser aufwändige Herstellungsprozess ist angesichts des hohen Kostendrucks in der Druckindustrie gravierend.

Die DE 10 2014 205 939 A1 offenbart ein Verfahren und eine Vorrichtung zur Herstellung eines Druckproduktes sowie ein Druckprodukt. Zur Herstellung eines Druckproduktes in einer Druckmaschine für bahnförmige Bedruckstoffe werden zwei Druckabschnitte zumindest auf jeweils einer Seite mit jeweiligen Druckbildern von Druckseiten auf einen selben oder auf zwei verschiedene Bahnstränge gedruckt und die beiden Druckabschnitte an einer im jeweiligen Transportweg durch die Druckmaschine stromabwärtig des Bedruckens liegenden Stelle aufeinander geführt, sodass sie mit zumindest ihren vorlaufenden Enden zueinander fluchtend mit den sich wechselseitig zugewandten Seiten flächig aufeinander zu liegen kommen. Ein erster der beiden Druckabschnitte wird mit wenigstens einer sich quer oder zumindest überwiegend quer zur Transportrichtung erstreckenden Sollbruchlinie versehen. Vor dem Aufeinanderführen der beiden zweiseitenbreiten Druckabschnitte wird der erste der beiden Druckabschnitte oder aber der zweite der beiden Druckabschnitte mit randseitigen, sich in Transportrichtung erstreckenden Leimspuren versehen. Die Druckmaschine weist hierzu entsprechend angeordnete und ausgebildete Querleimeinrichtungen und ein entsprechend ausgebildetes Werkzeug zum Einbringen der Sollbruchlinie auf.

### Allgemeine Zielsetzung

Eine Aufgabe der vorliegenden Erfindung besteht darin, die Herstellung von kostengünstigen Druckschriften zu ermöglichen, welche wahlweise Seiten mit unterschiedlicher Dicke bzw. Steifigkeit enthalten können und in einem Fertigungsdurchgang herstellbar sind, wobei diese Seiten unterschiedlicher Dicke als integrale, inline hergestellte Bestandteile der Druckschrift ausgebildet sind. Zusätzlich sind die erfindungsgemäß verdickten Seiten in Hinblick auf Optik, Haptik und Vielfältigkeit im Vergleich mit den bislang bekannten Druckschriften wesentlich attraktiver.

### Beschreibung der Erfindung

Die Lösung dieser Aufgabe ist mit den beanspruchten Merkmalen der beiliegenden Patentansprüche möglich.

Im Folgenden werden die Begriffe "haben", "aufweisen", "umfassen" oder "einschließen" oder beliebige grammatikalische Abweichungen davon in nicht-ausschließlicher Weise verwendet. Dementsprechend können sich diese Begriffe sowohl auf Situationen beziehen, in welchen, neben den durch diese Begriffe eingeführten Merkmalen, keine weiteren Merkmale vorhanden sind, oder auf Situationen, in welchen ein oder mehrere weitere Merkmale vorhanden sind. Beispielsweise kann sich der Ausdruck "A hat B", "A weist B auf', "A umfasst B" oder "A schließt B ein" sowohl auf die Situation beziehen, in welcher, abgesehen von B, kein weiteres Element in A vorhanden ist (d.h. auf eine Situation, in welcher A ausschließlich aus B besteht), als auch auf die Situation, in welcher, zusätzlich zu B, ein oder mehrere weitere Elemente in A vorhanden sind, beispielsweise Element C, Elemente C und D oder sogar weitere Elemente.

Weiterhin wird darauf hingewiesen, dass die Begriffe "mindestens ein" und "ein oder mehrere" sowie grammatikalische Abwandlungen dieser Begriffe, wenn diese in Zusammenhang mit einem oder mehreren Elementen oder Merkmalen verwendet werden und ausdrücken sollen, das das Element oder Merkmal einfach oder mehrfach vorgesehen sein kann, in der Regel lediglich einmalig verwendet werden, beispielsweise bei der erstmaligen Einführung des Merkmals oder Elementes. Bei einer nachfolgenden erneuten Erwähnung des Merkmals oder Elementes wird der entsprechende Begriff "mindestens ein" oder "ein oder mehrere" in der Regel nicht mehr verwendet, ohne Einschränkung der Möglichkeit, dass das Merkmal oder Element einfach oder mehrfach vorgesehen sein kann.

Weiterhin werden im Folgenden die Begriffe "vorzugsweise", "insbesondere", "beispielsweise" oder ähnliche Begriffe in Verbindung mit optionalen Merkmalen verwendet, ohne dass alternative Ausführungsformen hierdurch beschränkt werden. So sind Merkmale, welche durch diese Begriffe eingeleitet werden, optionale Merkmale, und es ist nicht beabsichtigt, durch diese Merkmale den Schutzumfang der Ansprüche und insbesondere der unabhängigen Ansprüche einzuschränken. So kann die Erfindung, wie der Fachmann erkennen wird, auch unter Verwendung anderer Ausgestaltungen durchgeführt werden. In ähnlicher Weise werden Merkmale, welche durch "in einer Ausführungsform der Erfindung" oder durch "in einem Ausführungsbeispiel der Erfindung" eingeleitet werden, als optionale Merkmale verstanden, ohne dass hierdurch alternative Ausgestaltungen oder der Schutzumfang der unabhängigen Ansprüche eingeschränkt werden soll. Weiterhin sollen durch diese einleitenden Ausdrücke sämtliche Möglichkeiten, die hierdurch eingeleiteten Merkmale mit anderen Merkmalen zu kombinieren, seien es optionale oder nicht-optionale Merkmale, unangetastet bleiben.

Die Erfindung geht von einer an sich bekannten Rotationsdruckmaschine aus, z.B. einer Rollen-Offsetmaschine oder einer Rollentiefdruckmaschine. Derartige Maschinen arbeiten mit relativ hohen Geschwindigkeiten von beispielsweise 1500 Seiten pro Sekunde. Diese hohen Geschwindigkeiten stellen hohe Anforderungen an die Fördergeschwindigkeit und die Belastbarkeit der Papierbahnen, welche mehrere Meter breit sein können und stetig und exakt gesteuert werden müssen. Insbesondere bestehen bei einem Vielfarbendruck höchste Anforderungen an die Steuerung dieser Maschinen, da die Druckbilder einer Druckwalze (Farbe) mit den Druckbildern der anderen Druckwalzen(Farben) exakt übereinstimmen müssen, um den heutigen hohen Anforderungen der Auftraggeber an die Druckqualität von Druckerzeugnissen zu genügen.

Der Begriff "Druckschrift", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein Erzeugnis beziehen, das aus gedruckter Schrift besteht.

Der Begriff "Papierrolle", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Rolle, Walze oder einen anderen zylindrischen Körper beziehen, der eine Papierbahn in gewickelter oder umwickelter Form trägt.

Der Begriff "Papierbahn", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein endloses Papierblatt beziehen, das auf einer Papiermaschine hergestellt ist.

Der Begriff "Teilbahn", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein einen Längsabschnitt einer Papierbahn beziehen.

Der Begriff "Blatt", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein gleichmäßig, zugeschnittenes, insbesondere rechteckig zugeschnittenes Stück Papier beziehen.

Der Begriff "Seite", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf die Oberseite und/oder Unterseite eines Papierblatts beziehen.

Der Begriff "Falz", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine scharfe Knickkante eines Papierblatts beziehen. Entsprechend ist unter "Falzen" das Herstellen einer solchen scharfen Knickkante zu verstehen, die mit Hilfe eines Werkzeugs oder einer Maschine erzeugt wird.

Der Begriff "Rotationsdruckmaschine", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Maschine beziehen, die nach dem Druckprinzip rund auf rund druckt, das heißt, dass sowohl die Druckform als auch der Gegendruck zylindrisch sind. Beide Zylinder sind in ständiger gegenläufiger Bewegung und nur durch den Bedruckstoff voneinander getrennt. Eine Rotationsdruckmaschine eignet sich für Tief-, Hoch- bzw. Flexo- und Flachdruck.
Der Begriff "selektive Beschichtung", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Beschichtung bzw. ein Beschichten in ausgewählten Bereichen oder Abschnitten eines Gegenstands beziehen. So bedeutet beispielweise eine selektive Beschichtung einer Seite mit Klebstoff, dass die Seite in ausgewählten Bereichen oder Abschnitten mit Klebstoff beschichtet wird. Der Klebstoff kann dabei in einem vorbestimmten Muster auf die Seite aufgebracht werden.

Der Begriff "Klebstoff', wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf einen Werkstoff beziehen, der geeignet ist die Fügepartner stoffschlüssig mittels Adhäsion, d.h. Haften durch physikalische und/oder chemische Wechselwirkungen, zu verbinden.

Der Begriff "Klischee", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine fotochemisch, maschinell mittels Laserbelichtung oder manuell hergestellte Druckform für das Hochdruckverfahren beziehen. Eine Druckform ist ein Gegenstand, mit dem ein Stoff auf einen Druckträger, wie zum Beispiel Papier, übertragen wird. Der Hochdruck ist ein mechanisches Druckverfahren. Die druckenden Teile sind auf dem Druckträger erhaben, während die nicht druckenden Teile vertieft liegen.

Der Begriff "Rasterwalze", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf eine Walze beziehen, die ein Speichermedium ist, das eine notwendige und definierte Menge an zu übertragenden Stoff, der hier insbesondere Klebstoff ist, während des Druckvorgangs konstant zur Verfügung stellen soll. Auf der Oberfläche der Walze, die aus Keramik oder Chrom bestehen kann, befinden sich winzig kleine, gleichmäßige Näpfchen oder Zellen, die sogenannten Kalotten, mitunter auch Linien (Haschur), die anhand verschiedener Gravurverfahren eingraviert werden. Die nicht vertieften Stellen nennt man Stege, die Vertiefungen in der Regel Näpfchen. Der (Kleb-)Stoffauftrag erfolgt bei der vorliegenden Erfindung über ein Kammerrakelsystem. Mit Hilfe einer gegenläufigen Rakel wird die Rasterwalzenoberfläche, also die Stege, von überstehendem (Kleb-)Stoff befreit. Somit verbleibt nur in den Vertiefungen eine definierte und damit kontrollierbare (Kleb-)Stoffmenge. Die Rasterwalze überträgt den (Kleb-)Stoff auf die nächste Walze oder wie im Flexodruck direkt auf das Klischee, indem sich die Vertiefungen immer gleichmäßig entleeren. Die Entleerung ist jedoch nie komplett, es findet bei jeder Rotation der Walze innerhalb der Näpfchen eine (Kleb-)Stoffdurchspülung statt. Durch die Rotation der Rasterwalze und die damit einhergehende gleichmäßige (Kleb-)Stoffauf- und -abnahme wird die Oberfläche mit einem definierten und reproduzierbaren (Kleb-)Stoffvolumen versorgt.

Der Begriff " Kammerrakelsystem", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein System beziehe, bei dem der überschüssige zu druckende (Kleb-)Stoff mit einem Rakelmesser von der Rasterwalzenoberfläche abgestreift wird. Bei diesem Verfahren wird jedoch der (Kleb-)Stoff in eine Kammer gepumpt, welche dicht mit Luftdruck an die Rasterwalze drückt und die Rakelmesser enthält. Rakelmesser bestehen üblicherweise aus Stahl, Varianten sind Kunststoffrakel und keramikbeschichtete Stahlrakel.

Der Begriff "Flexodruckverfahren", wie er hier verwendet wird, ist ein weiter Begriff, dem seine gewöhnliche und gängige Bedeutung beigemessen werden soll, wie der Fachmann sie versteht. Der Begriff ist nicht beschränkt auf eine spezielle oder angepasste Bedeutung. Der Begriff kann, ohne Beschränkung, sich insbesondere auf ein direktes Hochdruckverfahren beziehen. Der Flexodruck ist genauer ein Rollenrotationsdruckverfahren, bei dem flexible Druckplatten, die aus Fotopolymer oder Gummi bestehen, und der zu druckende (Kleb-)Stoff verwendet werden.

Ein erfindungsgemäß vorgeschlagenes Verfahren zum Herstellen einer Druckschrift umfasst die folgenden Schritte, wobei einer Papierrolle eine Papierbahn entnommen, diese Papierbahn stetig gefördert, unter Verwendung einer Rotationsdruckmaschine bedruckt und nachfolgend in wenigstens zwei Teilbahnen aufgetrennt wird, wobei wenigstens eine erste Teilbahn in Querrichtung verschoben und einer zweiten Teilbahn über- oder untereinanderliegend derart zugeordnet wird, dass jeweils ein Abschnitt der ersten Teilbahn mit einem Abschnitt der zweiten Teilbahn wenigstens zwei Blätter der Druckschrift bilden, welche in der Folge auf Maß beschnitten, etwa mittig längs oder quer gefalzt, miteinander verbunden werden und zu einer Druckschrift mit wenigstens acht Seiten faltbar sind. Wenigstens eine Seite Druckschrift von der ersten Teilbahn wird wenigstens selektiv mit Klebstoff beschichtet innerhalb des Bereichs des Falzes der Druckschrift und zusätzlich in mindestens einem Bereich außerhalb des Falzes beschichtet und mit mindestens einer zugewandten Seite der Druckschrift von der zweiten Teilbahn zu einer verdickten Seite verklebt. Die verdickte Seite weist entsprechend eine Dicke auf, die mindestens doppelt so groß wie die Dicke einer unverklebten Seite ist. Dabei wird der Klebstoff über die gesamte Fläche der Seite der Druckschrift von der ersten Teilbahn verteilt aufgebracht oder werden die Seite der Druckschrift von der ersten Teilbahn und die zugewandten Seite der Druckschrift von der zweiten Teilbahn im Bereich des Außenrands derart miteinander verklebt, dass die zwei zugewandten Seiten eine Tasche zwischen sich bilden, oder werden einzelne Flächenbereiche einer zu beklebenden Seite nicht mit Klebstoff beschichtet, und die gegenüberliegende Seite ist in der Art eines Weihnachtskalenders mit perforierten Fensterabschnitten ausgebildet, welche manuell geöffnet werden können. Es versteht sich, dass der aufgebrachte Klebstoff die Dicke der verklebten Seiten zusätzlich erhöhen kann. Dabei können sämtlich Verfahrensschritte in einer einzigen Vorrichtung durchgeführt werden, so dass das Verfahren automatisch durchführbar ist.

Bei einer Weiterbildung ist lediglich ein Seitenabschnitt der Druckschrift verdickt und aus einem Seitenabschnitt der Druckschrift von der ersten Teilbahn und einem zugewandten Seitenabschnitt der Druckschrift von der zweiten Teilbahn gebildet, welche miteinander verklebt werden. Die Seiten müssen entsprechend nicht vollflächig miteinander verklebt werden. Beispielsweise können die Seiten derart miteinander verklebt werden, dass diese eine Art Tasche bilden.

Bei einer Weiterbildung besteht lediglich ein Seitenabschnitt der Druckschrift aus verklebten Seiten oder verklebten Seitenabschnitten. Beispielsweise wird lediglich die erste, letzte oder eine andere beliebige Seite der Druckschrift aus verklebten Seiten oder seitenabschnitten hergestellt. Entsprechend erlaubt das Verfahren eine flexible Bildung von verdickten Seiten, der Druckschrift.

Bei einer Weiterbildung bestehen die erste und die letzte Seite der Druckschrift aus gegenüberliegend verklebten Seiten. Dadurch lässt sich eine Art Umschlag oder Einband der Druckschrift herstellen.

Bei der Ausführungsform, bei der einzelne Flächenbereiche einer zu beklebenden Seite nicht mit Klebstoff beschichtet werden, und die gegenüberliegende Seite in der Art eines Weihnachtskalenders mit perforierten Fensterabschnitten ausgebildet ist, welche manuell geöffnet werden können, lässt sich entsprechend die verdickte Seite flexibel bzw. beliebig gestalten.

Bei einer Weiterbildung wird wenigstens eine verklebte Seite der Druckschrift unmittelbar nach dem Klebevorgang mit einer konkaven und/oder konvexen Prägung in Form von Schriftzügen und/oder bildhaften Darstellungen versehen.

Bei einer Weiterbildung werden dem Klebstoff faserartige Materialien beigemischt. Dadurch kann die verdickte Seite zusätzlich an der Klebung stabilisiert werden.

Bei einer Weiterbildung werden dem Klebstoff verdickende Füllstoffe beigemischt. Dadurch kann die verdickte Seite zusätzlich verdickt werden, was die haptischen Eigenschaften weiter verbessern kann.

Bei einer Weiterbildung sind die Seite der Druckschrift von der ersten Teilbahn und die zugewandte Seite der Druckschrift von der zweiten Teilbahn unbedruckt. Mit anderen Worten werden nur einseitig bedruckte Seiten miteinander verklebt, wobei die Klebung an den unbedruckten Stellen erfolgt.

Bei einer Weiterbildung werden zwei aufeinander folgende Seiten der Druckschrift von der ersten Teilbahn wenigstens selektiv mit Klebstoff beschichtet und mit zwei aufeinander folgenden zugewandten Seiten der Druckschrift von der zweiten Teilbahn zu einer verdickten Doppelseite verklebt, wobei die zwei Seiten der Druckschrift von der ersten Teilbahn und die zwei Seiten der Druckschrift von der zweiten Teilbahn unbedruckt sind. Entsprechend lassen sich verdickte Doppelseiten realisieren.

Bei einer Weiterbildung werden die unbedruckte Seite der Druckschrift von der ersten Teilbahn und die unbedruckte zugewandte Seite der Druckschrift von der zweiten Teilbahn automatisch detektiert. Dadurch können bedruckte von unbedruckten Seiten voneinander unterschieden werden und die Klebung kann flexibel bzw. an beliebigen Seiten erfolgen.

Bei einer Weiterbildung werden die unbedruckte Seite der Druckschrift von der ersten Teilbahn und die unbedruckte zugewandte Seite der Druckschrift von der zweiten Teilbahn mittels einer Markierung auf der ersten Teilbahn und der zweiten Teilbahn automatisch detektiert. Eine derartige Markierung lässt sich optisch einfach detektieren.

Bei der Ausführungsform, bei der die Seite der Druckschrift von der ersten Teilbahn selektiv mit Klebstoff innerhalb des Bereichs des Falzes der Druckschrift und zusätzlich in mindestens einem Bereich außerhalb des Falzes beschichtet wird, kann entsprechend nicht nur im Bereich des Falzes eine Klebung vorgesehen werden, sondern auch an beliebigen Positionen außerhalb davon. Der Klebstoff für den Falz kann sich dabei von dem Klebstoff an den Bereichen außerhalb davon hinsichtlich mindestens einer Eigenschaft, wie beispielsweise der Viskosität, unterscheiden.

Bei einer Weiterbildung wird die Seite der Druckschrift von der ersten Teilbahn derart mit Klebstoff beschichtet und mit der zugewandten Seite der Druckschrift von der zweiten Teilbahn zu einer verdickten Seite verklebt, dass die Seite der Druckschrift von der ersten Teilbahn relativ zu der zugewandten Seite der Druckschrift von der zweiten Teilbahn unbeweglich ist. Dies kann insbesondere derart erfolgen, dass die Seite der Druckschrift von der ersten Teilbahn relativ zu der zugewandten Seite der Druckschrift von der zweiten Teilbahn unblätterbar ist. Entsprechend lassen sich die Seiten der ersten und zweiten Teilbahn nach dem Verkleben ausschließlich gemeinsam in der Art einer einzigen, verdickten Seite blättern.

Bei einer Weiterbildung werden drei oder mehr Seiten der Druckschrift von den Teilbahnen miteinander verklebt. Dadurch lässt sich die Dicke der verklebten Seite beliebig erhöhen bzw. einstellen.

Die Erfindung schlägt weiterhin eine Druckschrift vor, welche aus einer Papierrolle erzeugt, bedruckt, in wenigstens zwei Teilbahnen aufgetrennt wird und diese derart einander zugeordnet werden, dass jeweils ein Abschnitt der ersten Teilbahn mit einem Abschnitt der zweiten Teilbahn mehrere Blätter einer Druckschrift bilden, welche auf Maß beschnitten, etwa mittig längs oder quer gefalzt, verbunden und zu einer mehrseitigen Druckschrift gefaltet werden. Wenigstens eine Seite von einer ersten Teilbahn ist dabei wenigstens selektiv mit einer gegenüberliegenden Seite von der zweiten Teilbahn verklebt und bildet wenigstens eine verdickte Seite und/oder einen verdickten Seitenabschnitt der Druckschrift. Die verdickte Seite und/oder der verdickte Seitenabschnitt der Druckschrift weist eine Dicke auf, die mindestens doppelt so groß wie die Dicke einer unverklebten Seite ist. Der Klebstoff ist über die gesamte Fläche der Seite der Druckschrift von der ersten Teilbahn verteilt aufgebracht oder die Seite der Druckschrift von der ersten Teilbahn und die zugewandten Seite der Druckschrift von der zweiten Teilbahn sind im Bereich des Außenrands derart miteinander verklebt, dass die zwei zugewandten Seiten eine Tasche zwischen sich bilden, oder einzelne Flächenbereiche einer zu beklebenden Seite sind nicht mit Klebstoff beschichtet, und die gegenüberliegende Seite in der Art eines Weihnachtskalenders mit perforierten Fensterabschnitten ausgebildet ist, welche manuell geöffnet werden können.

Die Erfindung schlägt weiterhin eine Vorrichtung zum Herstellen einer Druckschrift vor. Die Vorrichtung umfasst eine Entnahmevorrichtung zum Entnehmen einer Papierbahn von einer Papierrolle, eine Fördervorrichtung zum stetigen Fördern der Papierbahn, eine Rotationsdruckmaschine zum Bedrucken der Papierbahn, eine Trennvorrichtung zum Auftrennen der bedruckten Papierbahn in wenigstens zwei Teilbahnen, eine Führungsvorrichtung zum Verschieben wenigstens einer ersten Teilbahn in Querrichtung und zum Zuordnen der ersten Teilbahn zu einer zweiten Teilbahn derart über- oder untereinanderliegend, dass jeweils ein Abschnitt der ersten Teilbahn mit einem Abschnitt der zweiten Teilbahn wenigstens zwei Blätter der Druckschrift bilden, eine Schneidvorrichtung zum Beschneiden der Blätter auf Maß, eine Falzvorrichtung zum Falzen der Blätter etwa mittig längs oder quer und eine Verbindungsvorrichtung zum miteinander Verbinden der Blätter zu einer mit wenigstens acht Seiten faltbaren Druckschrift. Die Vorrichtung weist weiterhin wenigstens eine Leimmaschine auf, die zum Beschichten wenigstens einer Seite der Druckschrift von der ersten Teilbahn wenigstens selektiv mit Klebstoff und zum Verkleben mit wenigstens einer zugewandten Seite der Druckschrift von der zweiten Teilbahn zu einer verdickten Seite ausgebildet ist. Die verdickte Seite der Druckschrift weist eine Dicke auf, die mindestens doppelt so groß wie die Dicke einer unverklebten Seite ist. Mittels der Leimmaschine ist der Klebstoff über die gesamte Fläche der Seite der Druckschrift von der ersten Teilbahn verteilt aufbringbar oder ist mittels der Leimmaschine der Klebstoff derart auf die Seite der Druckschrift von der ersten Teilbahn aufbringbar, dass die Seite der Druckschrift von der ersten Teilbahn und die zugewandten Seite der Druckschrift von der zweiten Teilbahn im Bereich des Außenrands derart miteinander verklebbar sind, dass die zwei zugewandten Seiten eine Tasche zwischen sich bilden, oder sind mittels der Leimmaschine einzelne Flächenbereiche einer zu beklebenden Seite nicht mit Klebstoff beschichtbar, und die gegenüberliegende Seite ist in der Art eines Weihnachtskalenders mit perforierten Fensterabschnitten ausgebildet, welche manuell geöffnet werden können. Entsprechend wird lediglich eine einzige Vorrichtung benötigt, um eine aus mehreren Seiten gebildete Druckschrift mit mindestens einer verdickten Seite herzustellen. Dadurch lässt sich der Herstellungsprozess weitgehend oder voll automatisieren. Somit lassen sich Herstellungskosten für Druckschriften senken.

Bei einer Weiterbildung weist die Leimmaschine eine Leimauftragswalze, die zum selektiven Beaufschlagen einer Oberseite oder Unterseite der ersten Teilbahn mit Klebstoff ausgebildet ist, und eine Übertragungswalze, die zum Übertragen des Klebstoffs von einer Klebstoffquelle auf die Leimauftragswalze in einem vorbestimmten Muster ausgebildet ist, auf. Damit lässt sich der Klebstoff in einfacher und voll automatisierbarer Weise aufbringen. Alternativ kann der Klebstoff auf die Oberseite oder Unterseite der ersten Teilbahn mittels einer intermittierend geschalteten Düse aufgebracht werden.

Bei einer Weiterbildung weist die Leimauftragswalze ein Klischee auf und die Übertragungswalze ist eine Rasterwalze. Mittels der Rasterwalze lässt sich eine genau definierte Menge an Klebstoff auf die Leimauftragswalze übertragen. Das Klischee definiert dabei den selektiven Klebstoffauftrag auf die Seite der ersten Teilbahn. Das Klischee gibt insbesondere ein bestimmtes Muster mit Stellen vor, die mit Klebstoff beschichtet werden.

Bei einer Weiterbildung weist die Leimmaschine weiterhin eine Gegendruckwalze auf, wobei die Gegendruckwalze ausgebildet ist zum Führen der ersten Teilbahn an der Leimauftragswalze derart vorbei, dass die erste Teilbahn mittels der Leimauftragswalze mit Klebstoff beschichtbar ist. Entsprechend erfolgen das Führen der ersten Teilbahn und das Beschichten mit Klebstoff in einer kompakten Bauweise.

Bei einer Weiterbildung sind die Leimauftragswalze und die Gegendruckwalze gegenläufig rotierbar. Dadurch lässt sich die Zufuhr der ersten Teilbahn mit der selektiven Klebstoffbeschichtung besonders gut synchronisieren.

Bei einer Weiterbildung weist die Leimmaschine weiterhin ein Kammerrakelsystem mit einer Kammer und mindestens einer in der Kammer angeordneten Rakel auf, wobei das Kammerrakelsystem zum Aufbringen von Klebstoff auf die Übertragungswalze und zum Abstreifen von überschüssigem Klebstoff von der Übertragungswalze ausgebildet ist. Dadurch lässt sich das selektive Klebstoffbeschichten in einfacher Weise automatisieren.

Bei einer Weiterbildung weist die Vorrichtung weiterhin eine Detektionsvorrichtung auf, wobei die Detektionsvorrichtung zum automatischen Detektieren einer unbedruckten Seite der ersten Teilbahn ausgebildet ist, wobei die Leimmaschine zum selektiven Beaufschlagen der detektierten unbedruckten Seite der ersten Teilbahn mit Klebstoff ausgebildet ist. Damit kann in automatisierter Weise eine unbedruckt Seite detektiert, beispielsweise optisch detektiert, und nur diese unbedruckte Seite selektiv mit Klebstoff beschichtet werden.

Die vorliegende Erfindung schlägt weiterhin die Verwendung eines Flexodruckverfahrens zum selektiven Beschichten wenigstens einer Seite einer Druckschrift von einer ersten Teilbahn einer Papierbahn mit Klebstoff und zum Verkleben mit mindestens einer zugewandten Seite der Druckschrift von einer zweiten Teilbahn der Papierbahn zu einer verdickten Seite einer Druckschrift mit wenigstens acht faltbaren Seiten vor. Die verdickte Seite der Druckschrift weist eine Dicke auf, die mindestens doppelt so groß wie die Dicke einer unverklebten Seite ist. Der Klebstoff wird über die gesamte Fläche der Seite der Druckschrift von der ersten Teilbahn verteilt aufgebracht oder die Seite der Druckschrift von der ersten Teilbahn und die zugewandte Seite der Druckschrift von der zweiten Teilbahn werden im Bereich des Außenrands derart miteinander verklebt, dass die zwei zugewandten Seiten eine Tasche zwischen sich bilden, oder einzelne Flächenbereiche einer zu beklebenden Seite werden nicht mit Klebstoff beschichtet, und die gegenüberliegende Seite ist in der Art eines Weihnachtskalenders mit perforierten Fensterabschnitten ausgebildet, welche manuell geöffnet werden können.

Bei einer Weiterbildung sind die Seite der ersten Teilbahn und die zugewandte Seite der zweiten Teilbahn unbedruckt.

Zusammenfassend werden, ohne Beschränkung weiterer möglicher Ausgestaltungen, folgende Ausführungsformen vorgeschlagen:
Ausführungsform 1: Verfahren zum Herstellen von Druckschriften, wobei einer Papierrolle eine Papierbahn entnommen, diese Papierbahn stetig gefördert, unter Verwendung einer Rotationsdruckmaschine bedruckt und nachfolgend in wenigstens zwei Teilbahnen aufgetrennt wird, wobei wenigstens eine erste Teilbahn in Querrichtung verschoben und einer zweiten Teilbahn über- oder untereinanderliegend derart zugeordnet wird, dass jeweils ein Abschnitt der ersten Teilbahn mit einem Abschnitt der zweiten Teilbahn wenigstens zwei Blätter der Druckschrift bilden, welche in der Folge auf Maß beschnitten, etwa mittig längs oder quer gefalzt, miteinander verbunden werden und zu einer Druckschrift mit wenigstens acht Seiten faltbar sind, wobei wenigstens eine Seite der Druckschrift von der ersten Teilbahn wenigstens selektiv mit Klebstoff innerhalb des Bereichs des Falzes der Druckschrift und zusätzlich in mindestens einem Bereich außerhalb des Falzes beschichtet und mit mindestens einer zugewandten Seite der Druckschrift von der zweiten Teilbahn zu einer verdickten Seite der Druckschrift verklebt wird, wobei die verdickte Seite der Druckschrift eine Dicke aufweist, die mindestens doppelt so groß wie die Dicke einer unverklebten Seite ist,
   wobei der Klebstoff über die gesamte Fläche der Seite der Druckschrift von der ersten Teilbahn verteilt aufgebracht wird oder
   wobei die Seite der Druckschrift von der ersten Teilbahn und die zugewandte Seite der Druckschrift von der zweiten Teilbahn im Bereich des Außenrands derart miteinander verklebt werden, dass die zwei zugewandten Seiten eine Tasche zwischen sich bilden, oder
   wobei einzelne Flächenbereiche einer zu beklebenden Seite nicht mit Klebstoff beschichtet werden, und die gegenüberliegende Seite in der Art eines Weihnachts-kalenders mit perforierten Fensterabschnitten ausgebildet ist, welche manuell geöffnet werden können.
Ausführungsform 2: Verfahren nach Ausführungsform 1, dadurch gekennzeichnet, dass lediglich ein Seitenabschnitt der Druckschrift verdickt ist und aus einem Seitenabschnitt der Druckschrift von der ersten Teilbahn und einem zugewandten Seitenabschnitt der Druckschrift von der zweiten Teilbahn gebildet ist, welche miteinander verklebt werden.
Ausführungsform 3: Verfahren nach wenigstens einer der vorhergehenden Ausführungsformen, dadurch gekennzeichnet, dass lediglich eine Seite der Druckschrift aus verklebten Seiten oder verklebten Seitenabschnitten besteht.
Ausführungsform 4: Verfahren nach wenigstens einer der vorhergehenden Ausführungsformen, dadurch gekennzeichnet, dass die erste und die letzte Seite der Druckschrift aus gegenüberliegend verklebten Seiten bestehen.
Ausführungsform 5: Verfahren nach wenigstens einem der vorherigen Ansprüche, dadurch gekennzeichnet, dass wenigstens eine verklebte Seite der Druckschrift unmittelbar nach dem Klebevorgang mit einer konkaven und/oder konvexen Prägung in Form von Schriftzügen und/oder bildhaften Darstellungen versehen wird.
Ausführungsform 6: Verfahren nach wenigstens einer der vorhergehenden Ausführungsformen, dadurch gekennzeichnet, dass dem Klebstoff faserartige Materialien beigemischt werden.
Ausführungsform 7: Verfahren nach wenigstens einer der vorhergehenden Ausführungsformen, dadurch gekennzeichnet, dass dem Klebstoff verdickende Füllstoffe beigemischt werden.
Ausführungsform 8: Verfahren nach wenigstens einer der vorhergehenden Ausführungsformen, dadurch gekennzeichnet, dass die Seite der Druckschrift von der ersten Teilbahn und die zugewandte Seite der Druckschrift von der zweiten Teilbahn unbedruckt sind.
Ausführungsform 9: Verfahren nach wenigstens einer der vorhergehenden Ausführungsformen, dadurch gekennzeichnet, dass zwei aufeinander folgende Seites der Druckschrift von der ersten Teilbahn wenigstens selektiv mit Klebstoff beschichtet und mit zwei aufeinander folgenden zugewandten Seiten der Druckschrift von der zweiten Teilbahn zu einer verdickten Doppelseite verklebt werden, wobei die zwei Seiten der Druckschrift von der ersten Teilbahn und die zwei Seiten der Druckschrift von der zweiten Teilbahn unbedruckt sind.
Ausführungsform 10: Verfahren nach einem der beiden vorhergehenden Ansprüche, dadurch gekennzeichnet, dass die unbedruckte Seite der Druckschrift von der ersten Teilbahn und die unbedruckte zugewandte Seite der Druckschrift von der zweiten Teilbahn automatisch detektiert werden.
Ausführungsform 11: Verfahren nach der vorhergehenden Ausführungsform, dadurch gekennzeichnet, dass die unbedruckte Seite der Druckschrift von der ersten Teilbahn und die unbedruckte zugewandte Seite der Druckschrift von der zweiten Teilbahn mittels einer Markierung auf der ersten Teilbahn und der zweiten Teilbahn automatisch detektiert werden.
Ausführungsform 12: Verfahren nach wenigstens einer der vorhergehenden Ausführungsformen, dadurch gekennzeichnet, dass die Seite der Druckschrift von der ersten Teilbahn derart mit Klebstoff beschichtet und mit der zugewandten Seite der Druckschrift von der zweiten Teilbahn zu einer verdickten Seite der Druckschrift verklebt wird, dass die Seite der Druckschrift von der ersten Teilbahn relativ zu der zugewandten Seite der Druckschrift von der zweiten Teilbahn unbeweglich, insbesondere unblätterbar, ist.
Ausführungsform 13: Verfahren nach wenigstens einer der vorhergehenden Ausführungsformen, dadurch gekennzeichnet, dass insgesamt drei oder mehr Seiten der Druckschrift von der ersten Teilbahn und der zweiten Teilbahn miteinander zu einer verdickten Seite verklebt werden.
Ausführungsform 14: Druckschrift hergestellt mit einem Verfahren mit den Merkmalen nach wenigstens einer der vorhergehenden Ausführungsformen, welche aus einer Papierrolle erzeugt, bedruckt, in wenigstens zwei Teilbahnen aufgetrennt wird und diese derart einander zugeordnet werden, dass jeweils ein Abschnitt der ersten Teilbahn mit einem Abschnitt der zweiten Teilbahn mehrere Blätter einer Druckschrift bilden, welche auf Maß beschnitten, etwa mittig längs oder quer gefalzt, verbunden und zu einer mehrseitigen Druckschrift gefaltet werden, wobei wenigstens eine Seite der Druckschrift von einer ersten Teilbahn wenigstens selektiv mit einer gegenüberliegenden Seite der Druckschrift von der zweiten Teilbahn verklebt ist und wenigstens eine verdickte Seite und/oder einen verdickten Seitenabschnitt der Druckschrift bildet, wobei die verdickte Seite und/oder der verdickte Seitenabschnitt der Druckschrift eine Dicke aufweist, die mindestens doppelt so groß wie die Dicke einer unverklebten Seite ist,
   wobei der Klebstoff über die gesamte Fläche der Seite der Druckschrift von der ersten Teilbahn verteilt aufgebracht ist oder
   wobei die Seite der Druckschrift von der ersten Teilbahn und die zugewandte Seite der Druckschrift von der zweiten Teilbahn im Bereich des Außenrands derart miteinander verklebt sind, dass die zwei zugewandten Seiten eine Tasche zwischen sich bilden, oder
   wobei einzelne Flächenbereiche einer zu beklebenden Seite nicht mit Klebstoff beschichtet sind, und die gegenüberliegende Seite in der Art eines Weihnachtskalenders mit perforierten Fensterabschnitten ausgebildet ist, welche manuell geöffnet werden können.
Ausführungsform 15: Vorrichtung zum Herstellen einer Druckschrift, umfassend
   eine Entnahmevorrichtung zum Entnehmen einer Papierbahn von einer Papierrolle,
   eine Fördervorrichtung zum stetigen Fördern der Papierbahn,
   eine Rotationsdruckmaschine zum Bedrucken der Papierbahn,
   eine Trennvorrichtung zum Auftrennen der bedruckten Papierbahn in wenigstens zwei Teilbahnen,
   eine Führungsvorrichtung zum Verschieben wenigstens einer ersten Teilbahn in Querrichtung und zum Zuordnen der ersten Teilbahn zu einer zweiten Teilbahn derart über- oder untereinanderliegend, dass jeweils ein Abschnitt der ersten Teilbahn mit einem Abschnitt der zweiten Teilbahn wenigstens zwei Blätter der Druckschrift bilden,
   eine Schneidvorrichtung zum Beschneiden der Blätter auf Maß,
   eine Falzvorrichtung zum Falzen der Blätter etwa mittig längs oder quer,
   eine Verbindungsvorrichtung zum miteinander Verbinden der Blätter zu einer mit wenigstens acht Seiten faltbaren Druckschrift,
   wobei die Vorrichtung wenigstens eine Leimmaschine aufweist, die zum Beschichten wenigstens einer Seite der Druckschrift von der ersten Teilbahn wenigstens selektiv mit Klebstoff und zum Verkleben mit wenigstens einer zugewandten Seite der Druckschrift von der zweiten Teilbahn zu einer verdickten Seite ausgebildet ist, wobei die verdickte Seite der Druckschrift eine Dicke aufweist, die mindestens doppelt so groß wie die Dicke einer unverklebten Seite ist,
   wobei mittels der Leimmaschine der Klebstoff über die gesamte Fläche der Seite der Druckschrift von der ersten Teilbahn verteilt aufbringbar ist oder
   wobei mittels der Leimmaschine der Klebstoff derart auf die Seite der Druckschrift von der ersten Teilbahn aufbringbar ist, dass die Seite der Druckschrift von der ersten Teilbahn und die zugewandte Seite der Druckschrift von der zweiten Teilbahn im Bereich des Außenrands derart miteinander verklebbar sind, dass die zwei zugewandten Seiten eine Tasche zwischen sich bilden, oder
   wobei mittels der Leimmaschine einzelne Flächenbereiche einer zu beklebenden Seite nicht mit Klebstoff beschichtbar sind, und die gegenüberliegende Seite in der Art eines Weihnachtskalenders mit perforierten Fensterabschnitten ausgebildet ist, welche manuell geöffnet werden können.
Ausführungsform 16: Vorrichtung nach der vorhergehenden Ausführungsform, dadurch gekennzeichnet, dass die Leimmaschine eine Leimauftragswalze, die zum selektiven Beaufschlagen einer Oberseite oder Unterseite der ersten Teilbahn mit Klebstoff ausgebildet ist, und eine Übertragungswalze, die zum Übertragen des Klebstoffs von einer Klebstoffquelle auf die Leimauftragswalze in einem vorbestimmten Muster ausgebildet ist, aufweist.
Ausführungsform 17: Vorrichtung nach der vorhergehenden Ausführungsform, dadurch gekennzeichnet, dass die Leimauftragswalze ein Klischee aufweist, wobei die Übertragungswalze eine Rasterwalze ist.
Ausführungsform 18: Vorrichtung nach der vorhergehenden Ausführungsform, dadurch gekennzeichnet, dass die Leimmaschine weiterhin eine Gegendruckwalze aufweist, wobei die Gegendruckwalze ausgebildet ist zum Führen der ersten Teilbahn an der Leimauftragswalze derart vorbei, dass die erste Teilbahn mittels der Leimauftragswalze mit Klebstoff beschichtbar ist.
Ausführungsform 19: Vorrichtung nach der vorhergehenden Ausführungsform, dadurch gekennzeichnet, dass die Leimauftragswalze und die Gegendruckwalze gegenläufig rotierbar sind.
Ausführungsform 20: Vorrichtung nach der vorhergehenden Ausführungsform, dadurch gekennzeichnet, dass die Leimmaschine weiterhin ein Kammerrakelsystem mit einer Kammer und mindestens einem in der Kammer angeordneten Rakel aufweist, wobei das Kammerrakel zum Aufbringen von Klebstoff auf die Übertragungswalze und zum Abstreifen von überschüssigen Klebstoff von der Übertragungswalze ausgebildet ist.
Ausführungsform 21: Vorrichtung nach wenigstens einer der vorhergehenden Ausführungsformen, dadurch gekennzeichnet, dass die Vorrichtung weiterhin eine Detektionsvorrichtung aufweist, wobei die Detektionsvorrichtung zum automatischen Detektieren einer unbedruckten Seite der Druckschrift von der ersten Teilbahn ausgebildet ist, wobei die Leimmaschine zum selektiven Beaufschlagen der detektierten unbedruckten Seite der Druckschrift von der ersten Teilbahn mit Klebstoff ausgebildet ist.
Ausführungsform 22: Verwendung eines Klebstoffauftragsverfahrens, insbesondere eines Flexodruckverfahrens, zum selektiven Beschichten wenigstens einer Seite einer Druckschrift nach Ausführungsform 16 von einer ersten Teilbahn einer Papierbahn mit Klebstoff und zum Verkleben mit mindestens einer zugewandten Seite der Druckschrift nach Ausführungsform 16 von einer zweiten Teilbahn der Papierbahn zu einer verdickten Seite der Druckschrift nach Ausführungsform 16 mit wenigstens acht faltbaren Seiten, wobei die verdickte Seite der Druckschrift eine Dicke aufweist, die mindestens doppelt so groß wie die Dicke einer unverklebten Seite ist,
   wobei der Klebstoff über die gesamte Fläche der Seite der Druckschrift von der ersten Teilbahn verteilt aufgebracht wird oder
   wobei die Seite der Druckschrift von der ersten Teilbahn und die zugewandte Seite der Druckschrift von der zweiten Teilbahn im Bereich des Außenrands derart miteinander verklebt werden, dass die zwei zugewandten Seiten eine Tasche zwischen sich bilden, oder
   wobei einzelne Flächenbereiche einer zu beklebenden Seite nicht mit Klebstoff beschichtet werden, und die gegenüberliegende Seite in der Art eines Weihnachts-kalenders mit perforierten Fensterabschnitten ausgebildet ist, welche manuell geöffnet werden können.
Ausführungsform 23: Verwendung nach der vorhergehenden Ausführungsform, dadurch gekennzeichnet, dass die Seite der Druckschrift von der ersten Teilbahn und die zugewandte Seite der Druckschrift von der zweiten Teilbahn unbedruckt sind.

### Kurze Beschreibung der Figuren

Weitere Einzelheiten und Merkmale ergeben sich aus der nachfolgenden Beschreibung von Ausführungsbeispielen, insbesondere in Verbindung mit den Unteransprüchen. Hierbei können die jeweiligen Merkmale für sich alleine oder zu mehreren in Kombination miteinander verwirklicht sein. Die Erfindung ist nicht auf die Ausführungsbeispiele beschränkt. Die Ausführungsbeispiele sind in den Figuren schematisch dargestellt. Gleiche Bezugsziffern in den einzelnen Figuren bezeichnen dabei gleiche oder funktionsgleiche bzw. hinsichtlich ihrer Funktionen einander entsprechende Elemente.

Im Einzelnen zeigen:
- Figur 1: eine schematische Darstellung einer Vorrichtung zum Herstellen einer Druckschrift
- Figur 2: eine perspektivische Ansicht eines Teils einer Vorrichtung zum Herstellen einer Druckschrift,
- Figur 3: eine perspektivische Ansicht eines weiteren Teils der Vorrichtung zum Herstellen einer Druckschrift,
- Figur 4: eine perspektivische Ansicht eines weiteren Teils der Vorrichtung zum Herstellen einer Druckschrift und
- Figur 5: eine Seitenansicht einer Leimmaschine der Vorrichtung zum Herstellen einer Druckschrift. und

### Beschreibung der Ausführungsbeispiele

Figur 1 zeigt eine schematische Darstellung einer Vorrichtung 10 zum Herstellen einer Druckschrift. Weitere Details der Vorrichtung 10 sind in den Figuren 2 bis 5 dargestellt. Die Vorrichtung 10 umfasst eine Entnahmevorrichtung 12 zum Entnehmen einer Papierbahn 2 von einer Papierrolle 1. Die Entnahmevorrichtung 12 ist beispielsweise eine nicht näher gezeigte Doppelwalze mit zwei gegenläufig rotierenden Walzen. Die Vorrichtung 10 umfasst weiterhin eine Fördervorrichtung 14 zum stetigen Fördern der Papierbahn 2. Die Fördervorrichtung 14 umfasst beispielsweise rotierende Walzen, die die Papierbahn fördern. Die Vorrichtung 10 umfasst weiterhin eine Rotationsdruckmaschine 15 zum Bedrucken der Papierbahn 2. Die Vorrichtung 10 umfasst weiterhin eine Trennvorrichtung 16 zum Auftrennen der bedruckten Papierbahn 2 in wenigstens zwei Teilbahnen 4. Die Vorrichtung 10 umfasst weiterhin eine Führungsvorrichtung 18 zum Verschieben wenigstens einer ersten Teilbahn 4.1 in Querrichtung und zum Zuordnen der ersten Teilbahn zu einer zweiten Teilbahn 4.2 derart über- oder untereinanderliegend, dass jeweils ein Abschnitt der ersten Teilbahn 4.1 mit einem Abschnitt der zweiten Teilbahn 4.2 wenigstens zwei Blätter der Druckschrift bilden. Die Vorrichtung 10 umfasst weiterhin eine Schneidvorrichtung 20 zum Beschneiden der Blätter auf Maß. Die Vorrichtung 10 umfasst weiterhin eine Falzvorrichtung 22 zum Falzen der Blätter etwa mittig längs oder quer. Die Vorrichtung 10 umfasst weiterhin eine Verbindungsvorrichtung 24 zum miteinander Verbinden der Blätter zu einer mit wenigstens acht Seiten faltbaren Druckschrift. Die Vorrichtung 10 weist wenigstens eine Leimmaschine 26 auf, die zum Beschichten wenigstens einer Seite der ersten Teilbahn 4.1 wenigstens selektiv mit Klebstoff 7 und zum Verkleben mit wenigstens einer zugewandten Seite der zweiten Teilbahn 4.2 zu einer verdickten Seite ausgebildet ist.

Das folgende Ausführungsbeispiel ist in den Figuren 2 bis 5 näher dargestellt und bezieht sich auf eine Druckmaschine, welche zum Bedrucken von vier parallelen Teilbahnen 4.1 bis 4.4 eingerichtet ist. Natürlich kann eine derartige Druckmaschine auch für eine größere oder kleinere Anzahl von Teilbahnen eingerichtet werden. Ferner sind Variationen im Fertigungsablauf der erfindungsgemäßen Druckschrift ohne weiteres möglich.

Figur 2 zeigt dabei eine perspektivische Ansicht eines Teils einer solchen Vorrichtung zum Herstellen einer Druckschrift. Der Fertigungsablauf der bekannten Druckschriften erfolgt üblicherweise in der Art, dass das zu bedruckende Papier 2 von einer Papierrolle 1 abgerollt und insgesamt stetig durch die gesamte Anlage gefördert wird. Die Papierbahn wird zunächst in üblicher Weise von einer oder mehreren Druckwalzen 3 der Rotationsdruckmaschine 15 bedruckt. Auf einer derartigen Druckwalze sind radial über den Umfang verteilt zahlreiche Druckmasken 3.11 u.a. ausgebildet, deren Abmessungen jeweils einer Seite der Druckschrift zugeordnet ist. Diese Druckmasken sind einerseits in Form von radialen Streifen 3.1 u.a. über den Umfang einer Druckwalze 3 verteilt, welche in Längsrichtung der Druckwalzen zusätzlich mehrere parallele Abschnitte 3.11 bis 3.14 bilden können. Beim Bedrucken der Papierbahn erzeugen die Druckmasken auf den Papierbahnen parallel bedruckte Teilbahnen 4.1 bis 4.4, welche anschließend in Längsrichtung mittels Messer 5.1 bis 5.3, die Teil der Trennvorrichtung 16 sind, voneinander getrennt werden und in Form von separaten Teilbahnen 4.1 bis 4.4 weiter gefördert werden.

Figur 3 zeigt eine perspektivische Ansicht eines weiteren Teils der Vorrichtung zum Herstellen einer Druckschrift. Die Förderrichtung dieser separaten Teilbahnen wird nun mithilfe von Wendestangen 6.1, 6.2, die Teil der Führungsvorrichtung 18 sind, um neunzig Grad gedreht und hierbei in Querrichtung so zueinander verschoben, dass die Teilbahnen in vorbestimmter Weise über- bzw. untereinander zu liegen kommen. Man beachte, dass in Figur 3 lediglich beispielhaft zwei Wendestangen 6.1, 6.2 gezeigt sind, da Figur 3 lediglich die zwei miteinander zu verklebenden Teilbahnen 4.1 und 4.2 zeigt. Es können jedoch mehr als zwei Wendestangen 6.1, 6.2 vorgesehen sein, sofern dies zum Umlenken der Teilbahnen erforderlich ist. Beispielsweise können für jede Teilbahn mindestens zwei Wendestangen vorgesehen sein. Die Kunst des Druckers besteht dabei darin, die Anordnung der Druckmasken auf den Druckwalzen sowie die Anordnung der Wendestangen und ggf. anderer Umlenkrollen so aufeinander abzustimmen, dass die einzelnen Blätter der Druckschrift folgerichtig zugeordnet werden und die Seiten der Druckschrift in den gewünschten Reihenfolge erscheinen. Anschließend werden die zugeordneten Blätter in der üblichen Weise geheftet, gefalzt und in Form geschnitten.

Figur 4 zeigt eine perspektivische Ansicht eines weiteren Teils der Vorrichtung zum Herstellen einer Druckschrift. Die Erfindung besteht nun darin, dass nach dem Wenden der Teilbahnen eine Leimmaschine angeordnet wird, welche sowohl eine einzige, aber auch mehrere Abschnitte einer Teilbahn zeitweise und selektiv mit einer Leimschicht 7 versehen kann. Hierzu ist dieser Leimmaschine eine Leimauftragswalze 8 zugeordnet, welche grundsätzlich einen Abschnitt einer Teilbahn an der Unter-oder Oberseite mit einer Leimschicht beaufschlagen kann, welche zeitlich und räumlich begrenzbar ist. Um dieses Ziel zu erreichen, kann lediglich ein Umfangsabschnitt der Leimauftragswalze mit Klebstoff beaufschlagt werden. Die aufzubringende Leimmenge kann über eine besondere Struktur der Oberfläche der Leimauftragswalze, deren Werkstoff und/oder über eine separate Übertragungswalze 9 eingestellt werden.

Nach dem Beleimen werden die Teilbahnen in der bekannten Art und Weise derart zusammengeführt an Pos.4.5, dass die einzelnen Teilbahnen 4.1 und 4.2 der Druckschrift in vorbestimmter Weise über- bzw. untereinander zu liegen kommen. Dabei werden die beleimten Flächen einer Seite bzw. eines Blattes mit den zugeordneten Seiten bzw. Blättern der Druckschrift zwangsläufig miteinander verklebt, was ggf. durch eine Anpressvorrichtung, durch Erwärmen und/oder durch die Auswahl eines schnellhärtenden Leimes unterstützt werden kann. Anschließend erfolgt die Fertigstellung der Druckschrift in üblicher Weise, wie oben beschrieben.

In Ausgestaltung der Erfindung kann eine einzelne Seite der Druckschrift auch lediglich teilweise verdickt werden, beispielsweise nur in einem Randbereich. Die Verbindung zu dem verbleibenden, nämlich nicht beklebten Seitenbereich kann dann beispielsweise über eine Zip-Perforierung manuell geöffnet werden, was die Aufmerksamkeit des Lesers dieser Druckschrift erhöhen kann. Verdickte Seiten können sowohl zur Ausbildung der äußeren Seiten einer Druckschrift vorteilhaft sein, welche einen integralen Umschlag bilden, aber auch für die Ausbildung von einzelnen Seiten innerhalb einer Druckschrift, wenn diese in Form von "Stoppseiten" besonders hervorgehoben werden sollen. Weiterhin kann in eine verleimte Seite besonders einfach eine Prägung eingebracht werden, vor allem dann, wenn sich der Leim noch plastisch verhält. Zur Versteifung dieser Prägung können auch Fasern in den Leim eingebracht werden beispielsweise Glas- oder mineralische Fasern. Weiterhin können dem Leim kleine Kunststoff- oder Glaskugeln ggf. Hohlkugeln mit unterschiedlichen Durchmessern beigemischt werden, welche die Dicke der verklebten Seiten weiter zu steigern vermögen und den Leimverbrauch in Grenzen halten.

Figur 5 zeigt eine Seitenansicht einer Leimmaschine 26 der Vorrichtung 10 zum Herstellen einer Druckschrift. Die Leimmaschine 26 weist eine Leimauftragswalze 8, eine Übertragungswalze 9 und eine Gegendruckwalze 28 auf. Die Leimauftragswalze 8 weist ein Klischee 30 auf Die Leimauftragswalze 8 ist zum selektiven Beaufschlagen einer Oberseite 32 oder Unterseite 34 der ersten Teilbahn 4.1 mit Klebstoff 7 ausgebildet. Die Übertragungswalze 9 ist zum Übertragen des Klebstoffs 7 von einer Klebstoffquelle auf die Leimauftragswalze 8 in einem vorbestimmten Muster ausgebildet ist. Zu diesem Zweck ist die Übertragungswalze 9 eine Rasterwalze. Die Gegendruckwalze 28 ist ausgebildet, um die erste Teilbahn 4.1 derart an der Leimauftragswalze 8 vorbei zu führen, dass die erste Teilbahn 4.1 mittels der Leimauftragswalze 8 mit Klebstoff 7 beschichtbar ist. Zu diesem Zweck sind die Leimauftragswalze 8 und die Gegendruckwalze 28 gegenläufig rotierbar.

Die Leimmaschine 26 weist weiterhin ein Kammerrakelsystem 36 mit einer Kammer 38 und mindestens einer in der Kammer 38 angeordneten Rakel 40 auf. Das Kammerrakelsystem 36 ist zum Aufbringen von Klebstoff 7 auf die Übertragungswalze 9 und zum Abstreifen von überschüssigen Klebstoff 7 von der Übertragungswalze 9 ausgebildet ist. Die Vorrichtung 10 weist weiterhin eine Detektionsvorrichtung 42 auf. Die Detektionsvorrichtung 42 ist zum automatischen Detektieren einer unbedruckten Seite 44 der ersten Teilbahn 4.1 ausgebildet. Die Leimmaschine 26 ist zum selektiven Beaufschlagen der detektierten unbedruckten Seite 44 der ersten Teilbahn 4.1 mit Klebstoff 7 ausgebildet, wie nachstehend ausführlicher beschrieben wird. Darüber hinaus ist die Detektionsvorrichtung 42 zum automatischen Detektieren einer unbedruckten Seite 46 der zweiten Teilbahn 4.2 ausgebildet. Die Detektionsvorrichtung 42 kann beispielsweise eine Markierung 48 auf der ersten Teilbahn 4.1 und der zweiten Teilbahn 46 detektieren, die eine in Förderrichtung gesehen nachfolgende unbedruckte Seite 44, 46 anzeigt. Beispielsweise ist die Detektionsvorrichtung 42 eine Kamera oder ein Laserdetektor, der einen Strich als Markierung 48 detektiert.

Die Leimmaschine 26 kann wie folgt modifiziert werden. Die Leimauftragswalze 8 kann eine Tiefdruckwalze sein. In diesem Fall kann die Übertragungswalze 9 entfallen. Anstelle des Kammerrakelsystem 36 kann der Klebstoff 7 mittels eines intermittierend schnell geschalteten Düse, die in Richtung der Walze 28 weist, direkt auf die erste Teilbahn 4.1 aufgebracht werden.

Nachfolgend wird ausführlich beschrieben, wie mittels eines Flexodruckverfahrens eine verdickte Seite 50 einer Druckschrift mit wenigstens acht faltbaren Seiten hergestellt werden kann. Wie zuvor bezüglich der Figuren 2 bis 4 beschrieben, wird die Papierbahn 2 in Teilbahnen 4.1 bis 4.4 aufgetrennt und mittels der Rotationsdruckmaschine 3 bedruckt. Nachfolgend wird das Flexodruckverfahren zum Verkleben von Abschnitten der Teilbahnen 4.1 bis 4.4 anhand der ersten Teilbahn 4.1 und zweiten Teilbahn 4.2 beschrieben. Die nachfolgenden Ausführungen gelten jedoch analog für die dritte Teilbahn 4.3 und vierte Teilbahn 4.4. Die erste Teilbahn 4.1 ist derart bedruckt, dass es Abschnitte gibt, die schließlich die einzelnen Seiten der herzustellenden Druckschrift bilden. Die erste Teilbahn 4.1 ist derart bedruckt, dass doppelseitig bedruckte Abschnitte, d.h. auf der Oberseite 32 und der Unterseite 34 bedruckte Abschnitte, und einseitig bedruckte Abschnitte, d.h. nur auf der Unterseite 34 bedruckte Abschnitte gibt. Die einseitig bedruckten Abschnitte auf der Oberseite 32 bilden mindestens eine unbedruckte Seite 44 der ersten Teilbahn 4.1. Die doppelseitig bedruckten Abschnitte bilden beidseitig bedruckte Seiten 52. Hier ist die unbedruckte Seite 44 der ersten Teilbahn 4.1 eine Doppelseite, d.h. zwei aufeinander folgende Seiten. Entsprechende Abschnitte werden analog auf der zweiten Teilbahn 4.2 vorgesehen, so dass auch diese mindestens eine unbedruckte Seite 46 aufweist, die hier ebenfalls eine Doppelseite ist, d.h. zwei aufeinander folgende Seiten. Die doppelseitig bedruckten Abschnitte der zweiten Teilbahn 4.2 bilden ebenfalls beidseitig bedruckte Seiten 54. In Föderrichtung gesehen ist vor der unbedruckten Seite 44, 46 jeweils die Markierung 48 aufgedruckt. Detektionsvorrichtung 42 detektiert diese Markierungen 48. Die erste Teilbahn 4.1 wird nun der Leimmaschine 26 zugeführt. Die Leimmaschine rotiert die Übertragungswalze 9, die Leimauftragswalze 8 und die Gegendruckwalze 28 in gegenläufigen Richtungen. Klebstoff 7 wird der Kammer 38 des Kammerrakelsystems 36 zugeführt. Das Kammerrakelsystem 36 bringt den Klebstoff 7 aus der Kammer 38 auf die Übertragungswalze 9 auf. Die Übertragungswalze 9 wiederum überträgt den Klebstoff 7 beim Rotieren auf das Klischee 30 der Leimauftragswalze 9. Die Vorrichtung 10 synchronisiert die Rotation der Leimauftragswalze 9 derart, dass das Klischee 30 die unbedruckte Seite 44 der ersten Teilbahn 4.1 kontaktiert, wenn die erste Teilbahn 4.1 über die Gegendruckwalze 28 an der Leimauftragswalze 9 vorbeigeführt wird. Auf diese Weise wir die unbedruckte Seite 44 selektiv mit Klebstoff 7 beschichtet, d.h. in einem durch das Klischee 30 vorgegeben Muster. Der Klebstoff 7 wird dabei in mindestens einem Bereich außerhalb eines noch auszubildenden Falzes der herzustellenden Druckschrift beschichtet. Im vorliegenden Ausführungsbeispiel wird der Klebstoff 7 über die gesamte Fläche der unbedruckten Seite 44 der ersten Teilbahn 4.1 verteilt aufgebracht. Überschüssiger Klebstoff 7 auf der Übertragungswalze 9 wird von dieser mittels der Rakel 40 abgestreift und so wieder der Kammer 38 zugeführt. Die doppelseitig bedruckte Seite 52 wird nicht von dem Klischee 30 kontaktiert und somit nicht mit Klebstoff 7 beschichtet. Die erste Teilbahn 4.1 mit dem selektiv aufgebrachten Klebstoff 7 auf der unbedruckten Seite 44 wird dann weiter gefördert. Die Detektionsvorrichtung 42 detektiert die unbedruckte Seite 46 der zweiten Teilbahn 4.2. Die Vorrichtung 10 fördert und synchronisiert die zweite Teilbahn 4.2 derart, dass die unbedruckte und mit Klebstoff 7 beschichteten Seite 44 der ersten Teilbahn 4.1 der unbedruckten Seite 46 der zweiten Teilbahn 4.2 zugewandt ist und diese einander exakt überlappen. Die erste Teilbahn 4.1 und die zweite Teilbahn 4.2 werden insbesondere so geführt, dass die unbedruckte und mit Klebstoff 7 beschichtete Seite 44 der ersten Teilbahn 4.1 die unbedruckte Seite 46 der zweiten Teilbahn 4.2 kontaktiert. Beispielsweise werden die erste Teilbahn 4.1 und die zweite Teilbahn 4.2 mittels nicht näher gezeigter Anpresswalzen aufeinander gedrückt. Auf diese Weise werden die Seiten 44 und 46 zu einer verdickten Seite 50 verklebt. Da der Klebstoff 7 über die gesamte Fläche der unbedruckten Seite 44 der ersten Teilbahn 4.1 verteilt aufgebracht ist, werden die Seiten 44, 46 vollflächig miteinander verklebt. Die beidseitig bedruckten Seiten 52 und 54 liegen dahingegen lose aufeinander.

Nachfolgend erfolgt dann das Schneiden auf Maß, das etwa mittig längs oder quer Falzen und das miteinander Verbinden der Abschnitte der ersten Teilbahn 4.1 und 4.2, so dass diese wenigstens zwei Blätter der Druckschrift bilden. Das Verbinden kann dabei mittels Falzleimung und optional zusätzlich mittels Heften erfolgen. Der Falzleim kann sich dabei von dem Klebstoff 7 hinsichtlich der Viskosität unterscheiden. Durch das oben beschriebene Verkleben der unbedruckten Seiten 44 und 46 sind diese in der Druckschrift relativ zueinander unbeweglich und lassen sich insbesondere nicht gegeneinander blättern. Es wird explizit betont, dass im Bereich des Falzes in an sich bekannter Weise ebenfalls Klebstoff bzw. Leim aufgebracht wird.

Der Klebstoff 7 kann mittels der Leimmaschine 26 an jeder beliebigen Stelle der ersten Teilbahn 4.1 aufgebracht werden. Dies wird durch die Form des Klischees 30 und die Einstellung der Rotationsposition der Leimauftragswalze 9 realisiert. Beispielsweise wird nicht eine Doppelseite vollflächig verklebt, sondern nur eine Seite der Doppelseite. Auch ist es möglich, dass lediglich ein Seitenabschnitt der Druckschrift verdickt ist und aus einem Seitenabschnitt der ersten Teilbahn und einem zugewandten Seitenabschnitt der zweiten Teilbahn gebildet ist, welche miteinander verklebt werden. Auch lassen sich die Abschnitte der Teilbahnen derart miteinander verkleben, dass zwei zugewandte Seiten eine Tasche zwischen sich bilden und somit nur im Bereich des Außenrands miteinander verklebt sind. Grundsätzlich lässt sich die verdickte Seite 50 an jeder beliebigen Position innerhalb der Druckschrift realisieren. Beispielsweise wird eine verdickte Seite 50 als erste und/oder letzte Seite der Druckschrift vorgesehen. Alternativ oder zusätzlich kann die verdickte Seite 50 an jeder anderen Seitenposition de Druckschrift vorgesehen werden, wie beispielsweise in der Mitte. Der grundsätzliche Ablauf des Verfahrens ist dabei identisch und umfasst die folgenden Schritte in der angegebenen Reihenfolge. Die Papierbahn 2 wird bedruckt, dann erfolgt ein Schneiden in die Teilbahnen 4.1 bis 4.4 in Längsrichtung, dann eine Aufeinanderführen der Teilbahnen 4.1 bis 4.4 quer zur Förderrichtung, dann das Beleimen bzw. Beschichten mit Klebstoff 7, dann ein Aufeinanderführen der Teilbahnen 4.1 bis 4.4 quer zur Laufrichtung, dann ein Schneiden der Teilbahnen 4.1 bis 4.4 quer zur Förderrichtung, dann ein Aufeinanderführen der beschnittenen Teilbahnabschnitte längs zur Förderrichtung, ein optionales Heften, dann ein Falzen und schließlich optional ein Bescheiden der so gebildeten Druckschrift.

### Bezugszeichenliste

- 1: Papierrolle
- 2: Papierbahn
- 3: Druckwalze
- 3.1: radialer Streifen
- 3.2: radialer Streifen
- 3.3: radialer Streifen
- 3.4: radialer Streifen
- 3.11: Druckmaske
- 3.12: Druckmaske
- 3.13: Druckmaske
- 3.14: Druckmaske
- 4: Teilbahn
- 4.1: erste Teilbahn
- 4.2: zweite Teilbahn
- 4.3: dritte Teilbahn
- 4.4: vierte Teilbahn
- 4.5: Position
- 5.1: Messer
- 5.2: Messer
- 5.3: Messer
- 6.1: Wendestange
- 6.2: Wendestange
- 7: Klebstoff
- 8: Leimauftragswalze
- 9: Übertragungswalze
- 10: Vorrichtung
- 12: Entnahmevorrichtung
- 14: Fördervorrichtung
- 15: Rotationsdruckmaschine
- 16: Trennvorrichtung
- 18: Führungsvorrichtung
- 20: Schneidvorrichtung
- 22: Falzvorrichtung
- 24: Verbindungsvorrichtung
- 26: Leimmaschine
- 28: Gegendruckwalze
- 30: Klischee
- 32: Oberseite
- 34: Unterseite
- 36: Kammerrakelsystem
- 38: Kammer
- 40: Rakel
- 42: Detektionsvorrichtung
- 44: unbedruckte Seite
- 46: unbedruckte Seite
- 48: Markierung
- 50: verdickte Seite
- 52: bedruckte Seite
- 54: bedruckte Seite

## Patentansprüche

1. Verfahren zum Herstellen von Druckschriften, wobei einer Papierrolle (1) eine Papierbahn (2) entnommen, diese Papierbahn stetig gefördert, unter Verwendung einer Rotationsdruckmaschine (3) bedruckt und nachfolgend in wenigstens zwei Teilbahnen (4) aufgetrennt wird, wobei wenigstens eine erste Teilbahn (4.1) in Querrichtung verschoben und einer zweiten Teilbahn (4.2) über- oder untereinanderliegend derart zugeordnet wird, dass jeweils ein Abschnitt der ersten Teilbahn mit einem Abschnitt der zweiten Teilbahn wenigstens zwei Blätter der Druckschrift bilden, welche in der Folge auf Maß beschnitten, etwa mittig längs oder quer gefalzt, miteinander verbunden werden und zu einer Druckschrift mit wenigstens acht Seiten faltbar sind,
wobei wenigstens eine Seite der Druckschrift von der ersten Teilbahn (4.1) wenigstens selektiv mit Klebstoff (7) innerhalb des Bereichs des Falzes der Druckschrift und zusätzlich in mindestens einem Bereich außerhalb des Falzes beschichtet und mit mindestens einer zugewandten Seite der Druckschrift von der zweiten Teilbahn (4.2) zu einer verdickten Seite der Druckschrift verklebt wird, wobei die verdickte Seite der Druckschrift eine Dicke aufweist, die mindestens doppelt so groß wie die Dicke einer unverklebten Seite ist,
wobei der Klebstoff (7) über die gesamte Fläche der Seite der Druckschrift von der ersten Teilbahn (4.1) verteilt aufgebracht wird oder
wobei die Seite der Druckschrift von der ersten Teilbahn (4.1) und die zugewandte Seite der Druckschrift von der zweiten Teilbahn (4.2) im Bereich des Außenrands derart miteinander verklebt werden, dass die zwei zugewandten Seiten eine Tasche zwischen sich bilden, oder
wobei einzelne Flächenbereiche einer zu beklebenden Seite nicht mit Klebstoff (7) beschichtet werden, und die gegenüberliegende Seite in der Art eines Weihnachtskalenders mit perforierten Fensterabschnitten ausgebildet ist, welche manuell geöffnet werden können.

2. Verfahren nach Anspruch 1, **dadurch gekennzeichnet, dass** lediglich ein Seitenabschnitt der Druckschrift verdickt ist und aus einem Seitenabschnitt der Druckschrift von der ersten Teilbahn und einem zugewandten Seitenabschnitt der Druckschrift von der zweiten Teilbahn gebildet ist, welche miteinander verklebt werden.

3. Verfahren nach wenigstens einem der vorhergehenden Ansprüche, **dadurch gekennzeichnet, dass** lediglich eine Seite der Druckschrift aus verklebten Seiten oder verklebten Seitenabschnitten besteht.

4. Verfahren nach wenigstens einem der vorhergehenden Ansprüche, **dadurch gekennzeichnet, dass** die erste und die letzte Seite der Druckschrift aus gegenüberliegend verklebten Seiten bestehen.

5. Verfahren nach wenigstens einem der vorherigen Ansprüche, **dadurch gekennzeichnet, dass** wenigstens eine verklebte Seite der Druckschrift unmittelbar nach dem Klebevorgang mit einer konkaven und/oder konvexen Prägung in Form von Schriftzügen und/oder bildhaften Darstellungen versehen wird.

6. Verfahren nach wenigstens einem der vorhergehenden Ansprüche, **dadurch gekennzeichnet, dass** dem Klebstoff (7) faserartige Materialien beigemischt werden.

7. Verfahren nach wenigstens einem der vorhergehenden Ansprüche, **dadurch gekennzeichnet, dass** dem Klebstoff (7) verdickende Füllstoffe beigemischt werden.

8. Verfahren nach wenigstens einem der vorhergehenden Ansprüche, **dadurch gekennzeichnet, dass** die Seite der Druckschrift von der ersten Teilbahn (4.1) und die zugewandte Seite der Druckschrift von der zweiten Teilbahn (4.2) unbedruckt sind.

9. Verfahren nach wenigstens einem der vorhergehenden Ansprüche, **dadurch gekennzeichnet, dass** zwei aufeinander folgende Seiten der Druckschrift von der ersten Teilbahn (4.1) wenigstens selektiv mit Klebstoff (7) beschichtet und mit zwei aufeinander folgenden zugewandten Seiten der Druckschrift von der zweiten Teilbahn (4.2) zu einer verdickten Doppelseite verklebt werden, wobei die zwei Seiten der Druckschrift von der ersten Teilbahn (4.1) und die zwei Seiten der Druckschrift von der zweiten Teilbahn (4.2) unbedruckt sind.

10. Verfahren nach einem der beiden vorhergehenden Ansprüche, **dadurch gekennzeichnet, dass** die unbedruckte Seite der Druckschrift von der ersten Teilbahn (4.1) und die unbedruckte zugewandte Seite der Druckschrift von der zweiten Teilbahn (4.2) automatisch detektiert werden.

11. Verfahren nach dem vorhergehenden Anspruch, **dadurch gekennzeichnet, dass** die unbedruckte Seite der Druckschrift von der ersten Teilbahn (4.1) und die unbedruckte zugewandte Seite der Druckschrift von der zweiten Teilbahn (4.2) mittels einer Markierung auf der ersten Teilbahn (4.1) und der zweiten Teilbahn (4.2) automatisch detektiert werden.

12. Verfahren nach wenigstens einem der vorhergehenden Ansprüche, **dadurch gekennzeichnet, dass** die Seite der Druckschrift von der ersten Teilbahn (4.1) derart mit Klebstoff (7) beschichtet und mit der zugewandten Seite der Druckschrift von der zweiten Teilbahn (4.2) zu einer verdickten Seite verklebt wird, dass die Seite der Druckschrift von der ersten Teilbahn (4.1) relativ zu der zugewandten Seite der Druckschrift von der zweiten Teilbahn (4.2) unbeweglich, insbesondere unblätterbar, ist.

13. Verfahren nach wenigstens einem der vorhergehenden Ansprüche, **dadurch gekennzeichnet, dass** insgesamt drei oder mehr Seiten der Druckschrift von der ersten Teilbahn (4.1) und auf der zweiten Teilbahn (4.2) miteinander zu einer verdickten Seite verklebt werden.

14. Druckschrift hergestellt mit einem Verfahren nach wenigstens einem der vorhergehenden Ansprüche, welche aus einer Papierrolle erzeugt, bedruckt, in wenigstens zwei Teilbahnen (4.1. und 4.2) aufgetrennt wird und diese derart einander zugeordnet werden, dass jeweils ein Abschnitt der ersten Teilbahn mit einem Abschnitt der zweiten Teilbahn mehrere Blätter einer Druckschrift bilden, welche auf Maß beschnitten, etwa mittig längs oder quer gefalzt, verbunden und zu einer mehrseitigen Druckschrift gefaltet werden,
wobei wenigstens eine Seite der Druckschrift von einer ersten Teilbahn (4.1) wenigstens selektiv mit Klebstoff (7) innerhalb des Bereichs des Falzes der Druckschrift und zusätzlich in mindestens einem Bereich außerhalb des Falzes mit einer gegenüberliegenden Seite der Druckschrift von der zweiten Teilbahn (4.2) verklebt ist und wenigstens eine verdickte Seite und/oder einen verdickten Seitenabschnitt der Druckschrift bildet, wobei die verdickte Seite und/oder der verdickte Seitenabschnitt der Druckschrift eine Dicke aufweist, die mindestens doppelt so groß wie die Dicke einer unverklebten Seite ist,
wobei der Klebstoff (7) über die gesamte Fläche der Seite der Druckschrift von der ersten Teilbahn (4.1) verteilt aufgebracht ist oder
wobei die Seite der Druckschrift von der ersten Teilbahn (4.1) und die zugewandte Seite der Druckschrift von der zweiten Teilbahn (4.2) im Bereich des Außenrands derart miteinander verklebt sind, dass die zwei zugewandten Seiten eine Tasche zwischen sich bilden, oder
wobei einzelne Flächenbereiche einer zu beklebenden Seite nicht mit Klebstoff (7) beschichtet sind, und die gegenüberliegende Seite in der Art eines Weihnachtskalenders mit perforierten Fensterabschnitten ausgebildet ist, welche manuell geöffnet werden können.

15. Vorrichtung (10) zum Herstellen einer Druckschrift, umfassend eine Entnahmevorrichtung (12) zum Entnehmen einer Papierbahn (2) von einer Papierrolle (1),
eine Fördervorrichtung (14) zum stetigen Fördern der Papierbahn (2),
eine Rotationsdruckmaschine (3) zum Bedrucken der Papierbahn (2),
eine Trennvorrichtung (16) zum Auftrennen der bedruckten Papierbahn (2) in wenigstens zwei Teilbahnen (4),
eine Führungsvorrichtung (18) zum Verschieben wenigstens einer ersten Teilbahn (4.1) in Querrichtung und zum Zuordnen der ersten Teilbahn zu einer zweiten Teilbahn (4.2) derart über- oder untereinanderliegend, dass jeweils ein Abschnitt der ersten Teilbahn mit einem Abschnitt der zweiten Teilbahn wenigstens zwei Blätter der Druckschrift bilden,
eine Schneidvorrichtung (20) zum Beschneiden der Blätter auf Maß,
eine Falzvorrichtung zum Falzen der Blätter etwa mittig längs oder quer, eine Verbindungsvorrichtung (24) zum miteinander Verbinden der Blätter zu einer mit wenigstens acht Seiten faltbaren Druckschrift,
wobei die Vorrichtung (10) wenigstens eine Leimmaschine (26) aufweist, die zum Beschichten wenigstens einer Seite (44) der Druckschrift von der ersten Teilbahn (4.1) wenigstens selektiv mit Klebstoff (7) innerhalb des Bereichs des Falzes der Druckschrift und zusätzlich in mindestens einem Bereich außerhalb des Falzes und zum Verkleben mit wenigstens einer zugewandten Seite (46) der Druckschrift von der zweiten Teilbahn (4.2) zu einer verdickten Seite (50) ausgebildet ist, wobei die verdickte Seite (50) der Druckschrift eine Dicke aufweist, die mindestens doppelt so groß wie die Dicke einer unverklebten Seite ist,
wobei mittels der Leimmaschine (26) der Klebstoff (7) über die gesamte Fläche der Seite der Druckschrift von der ersten Teilbahn (4.1) verteilt aufbringbar ist oder wobei mittels der Leimmaschine (26) der Klebstoff (7) derart auf die Seite der Druckschrift von der ersten Teilbahn (4.1) aufbringbar ist, dass die Seite der Druckschrift von der ersten Teilbahn (4.1) und die zugewandte Seite der Druckschrift von der zweiten Teilbahn (4.2) im Bereich des Außenrands derart miteinander verklebbar sind, dass die zwei zugewandten Seiten eine Tasche zwischen sich bilden, oder wobei mittels der Leimmaschine (26) einzelne Flächenbereiche einer zu beklebenden Seite nicht mit Klebstoff (7) beschichtbar sind, und die gegenüberliegende Seite in der Art eines Weihnachtskalenders mit perforierten Fensterabschnitten ausgebildet ist, welche manuell geöffnet werden können.

16. Vorrichtung (10) nach dem vorhergehenden Anspruch, **dadurch gekennzeichnet, dass** die Leimmaschine (26) eine Leimauftragswalze (9), die zum selektiven Beaufschlagen einer Oberseite (32) oder Unterseite (43) der ersten Teilbahn (4.1) mit Klebstoff (7) ausgebildet ist, und eine Übertragungswalze (8), die zum Übertragen des Klebstoffs (7) von einer Klebstoffquelle auf die Leimauftragswalze (9) in einem vorbestimmten Muster ausgebildet ist, aufweist.

17. Vorrichtung (10) nach dem vorhergehenden Anspruch, **dadurch gekennzeichnet, dass** die Leimauftragswalze (9) ein Klischee (30) aufweist, wobei die Übertragungswalze (8) eine Rasterwalze ist.

18. Vorrichtung (10) nach dem vorhergehenden Anspruch, **dadurch gekennzeichnet, dass** die Leimmaschine (26) weiterhin eine Gegendruckwalze (28) aufweist, wobei die Gegendruckwalze (28) ausgebildet ist zum Führen der ersten Teilbahn (4.1) an der Leimauftragswalze (9) derart vorbei, dass die erste Teilbahn (4.1) mittels der Leimauftragswalze (9) mit Klebstoff (7) beschichtbar ist.

19. Vorrichtung (10) nach dem vorhergehenden Anspruch, **dadurch gekennzeichnet, dass** die Leimauftragswalze (9) und die Gegendruckwalze (28) gegenläufig rotierbar sind.

20. Vorrichtung (10) nach dem vorhergehenden Anspruch, **dadurch gekennzeichnet, dass** die Leimmaschine (26) weiterhin ein Kammerrakelsystem (36) mit einer Kammer (38) und mindestens einer in der Kammer (38) angeordneten Rakel (40) aufweist, wobei das Kammerrakelsystem (36) zum Aufbringen von Klebstoff (7) auf die Übertragungswalze (8) und zum Abstreifen von überschüssigen Klebstoff (7) von der Übertragungswalze (8) ausgebildet ist.

21. Vorrichtung (10) nach einem der vorhergehenden Ansprüche, 15 bis 20 **dadurch gekennzeichnet, dass** die Vorrichtung (10) weiterhin eine Detektionsvorrichtung (42) aufweist, wobei die Detektionsvorrichtung (42) zum automatischen Detektieren einer unbedruckten Seite (44) der ersten Teilbahn (4.1), wobei die Leimmaschine (26) zum selektiven Beaufschlagen der detektierten unbedruckten Seite (44) der ersten Teilbahn mit Klebstoff (7) ausgebildet ist.

22. Verwendung eines Klebstoffauftragsverfahrens, insbesondere eines Flexodruckverfahrens, zum selektiven Beschichten wenigstens einer Seite (44) einer Druckschrift nach Anspruch 14 von einer ersten Teilbahn (4.1) einer Papierbahn mit Klebstoff (7) innerhalb des Bereichs des Falzes der Druckschrift und zusätzlich in mindestens einem Bereich außerhalb des Falzes und zum Verkleben mit mindestens einer zugewandten Seite (46) der Druckschrift nach Anspruch 14 einer zweiten Teilbahn (4.2) der Papierbahn (2) zu einer verdickten Seite (50) der Druckschrift nach Anspruch 14 mit wenigstens acht faltbaren Seiten, wobei die verdickte Seite (50) der Druckschrift eine Dicke aufweist, die mindestens doppelt so groß wie die Dicke einer unverklebten Seite ist,
wobei der Klebstoff (7) über die gesamte Fläche der Seite der Druckschrift von der ersten Teilbahn (4.1) verteilt aufgebracht wird oder
wobei die Seite der Druckschrift von der ersten Teilbahn (4.1) und die zugewandte Seite der Druckschrift von der zweiten Teilbahn (4.2) im Bereich des Außenrands derart miteinander verklebt werden, dass die zwei zugewandten Seiten eine Tasche zwischen sich bilden, oder
wobei einzelne Flächenbereiche einer zu beklebenden Seite nicht mit Klebstoff (7) beschichtet werden, und die gegenüberliegende Seite in der Art eines Weihnachtskalenders mit perforierten Fensterabschnitten ausgebildet ist, welche manuell geöffnet werden können.

23. Verwendung nach dem vorhergehenden Anspruch, **dadurch gekennzeichnet, dass** die Seite (44) der Druckschrift von der ersten Teilbahn (4.1) und die zugewandte Seite (46) der Druckschrift von der zweiten Teilbahn (4.2) unbedruckt sind.

## Claims

1. A method for producing documents, wherein a paper web (2) is removed from a paper reel (1), said paper web is conveyed continuously, is printed using a rotary printing machine (3) and is subsequently separated into at least two partial webs (4), wherein at least one first partial web (4.1) is displaced in the transverse direction and is assigned to a second partial web (4.2) lying thereabove or therebelow in such a manner that in each case a section of the first partial web together with a section of the second partial web form at least two sheets of the document that are subsequently cut to size, are folded longitudinally or transversely approximately centrally, are connected to one another and can be folded to form a document having at least eight pages,
wherein at least one page of the document of the first partial web (4.1) is coated at least selectively with adhesive (7) within the region of the fold of the document and is additionally coated in at least one region outside the fold and is adhesively bonded to at least one facing page of the document of the second partial web (4.2) to form a thickened page of the document, wherein the thickened page of the document has a thickness which is at least twice the size of the thickness of a non-adhesively-bonded page,
wherein the adhesive (7) is applied distributed over the entire surface of the page of the document of the first partial web (4.1), or
wherein the page of the document of the first partial web (4.1) and the facing page of the document of the second partial web (4.2) are adhesively bonded to each other in the region of the outer edge in such a manner that the two facing pages form a pocket therebetween, or
wherein individual surface regions of a page to be adhesively bonded are not coated with adhesive (7), and the opposite page is designed in the manner of an advent calendar with perforated window sections which can be opened manually.

2. The method as claimed in claim 1, **characterized in that** only one page section of the document is thickened and is formed from a page section of the document of the first partial web and a facing page section of the document of the second partial web, which page sections are adhesively bonded to each other.

3. The method as claimed in at least one of the preceding claims, **characterized in that** only one page of the document consists of adhesively bonded pages or adhesively bonded page sections.

4. The method as claimed in at least one of the preceding claims, **characterized in that** the first page and the last page of the document consist of oppositely adhesively bonded pages.

5. The method as claimed in at least one of the preceding claims, **characterized in that**, directly after the adhesive bonding process, at least one adhesively bonded page of the document is provided with a concave and/or convex embossing in the form of letterings and/or pictorial illustrations.

6. The method as claimed in at least one of the preceding claims, **characterized in that** fibrous materials are added to the adhesive (7).

7. The method as claimed in at least one of the preceding claims, **characterized in that** thickening fillers are added to the adhesive (7).

8. The method as claimed in at least one of the preceding claims, **characterized in that** the page of the document of the first partial web (4.1) and the facing page of the document of the second partial web (4.2) are unprinted.

9. The method as claimed in at least one of the preceding claims, **characterized in that** two consecutive pages of the document of the first partial web (4.1) are coated at least selectively with adhesive (7) and are adhesively bonded to two consecutive, facing pages of the document of the second partial web (4.2) to form a thickened double page, wherein the two pages of the document of the first partial web (4.1) and the two pages of the document of the second partial web (4.2) are unprinted.

10. The method as claimed in either of the two preceding claims, **characterized in that** the unprinted page of the document of the first partial web (4.1) and the unprinted, facing page of the document of the second partial web (4.2) are detected automatically.

11. The method as claimed in the preceding claim, **characterized in that** the unprinted page of the document of the first partial web (4.1) and the unprinted, facing page of the document of the second partial web (4.2) are automatically detected by means of a marking on the first partial web (4.1) and the second partial web (4.2).

12. The method as claimed in at least one of the preceding claims, **characterized in that** the page of the document of the first partial web (4.1) is coated with adhesive (7) and adhesively bonded to the facing page of the document of the second partial web (4.2) to form a thickened page in such a manner that the page of the document of the first partial web (4.1) is immovable, in particular cannot be turned, relative to the facing page of the document of the second partial web (4.2).

13. The method as claimed in at least one of the preceding claims, **characterized in that** a total of three or more pages of the document of the first partial web (4.1) and on the second partial web (4.2) are adhesively bonded to one another to form a thickened page.

14. A document produced with a method as claimed in at least one of the preceding claims, which is produced from a paper reel, is printed, is separated into at least two partial webs (4.1 and 4.2) and the latter are assigned to one another in such a manner that in each case a section of the first partial web together with a section of the second partial web form a plurality of sheets of a document that are cut to size, are folded longitudinally or transversely approximately centrally, are connected and are folded to form a multi-page document,
wherein at least one page of the document of a first partial web (4.1) is adhesively bonded at least selectively with adhesive (7) within the region of the fold of the document and is additionally adhesively bonded in at least one region outside the fold to an opposite page of the document of the second partial web (4.2) and forms at least one thickened page and/or a thickened page section of the document, wherein the thickened page and/or the thickened page section of the document has a thickness which is at least twice the size of the thickness of a non-adhesively-bonded page,
wherein the adhesive (7) is applied distributed over the entire surface of the page of the document of the first partial web (4.1), or
wherein the page of the document of the first partial web (4.1) and the facing page of the document of the second partial web (4.2) are adhesively bonded to each other in the region of the outer edge in such a manner that the two facing pages form a pocket therebetween, or
wherein individual surface regions of a page to be adhesively bonded are not coated with adhesive (7), and the opposite page is designed in the manner of an advent calendar with perforated window sections which can be opened manually.

15. A device (10) for producing a document, comprising a removal device (12) for removing a paper web (2) from a paper reel (1),
a conveying device (14) for continuously conveying the paper web (2),
a rotary printing machine (3) for printing the paper web (2),
a separating device (16) for separating the printed paper web (2) into at least two partial webs (4),
a guide device (18) for displacing at least one first partial web (4.1) in the transverse direction and for assigning the first partial web to a second partial web (4.2) lying thereabove or therebelow in such a manner that in each case a section of the first partial web together with a section of the second partial web form at least two sheets of the document,
a cutting device (20) for cutting the sheets to size,
a folding device for folding the sheets longitudinally or transversely approximately centrally,
a connecting device (24) for connecting the sheets to one another to form a document which can be folded with at least eight pages,
wherein the device (10) has at least one gluing machine (26) which is designed for coating at least one page (44) of the document of the first partial web (4.1) at least selectively with adhesive (7) within the region of the fold of the document and additionally in at least one region outside the fold and for adhesively bonding to at least one facing page (46) of the document of the second partial web (4.2) to form a thickened page (50), wherein the thickened page (50) of the document has a thickness which is at least twice the size of the thickness of a non-adhesively-bonded page,
wherein the adhesive (7) can be applied distributed over the entire surface of the page of the document of the first partial web (4.1) by means of the gluing machine (26), or
wherein the adhesive (7) can be applied to the page of the document of the first partial web (4.1) by means of the gluing machine (26) in such a manner that the page of the document of the first partial web (4.1) and the facing page of the document of the second partial web (4.2) can be adhesively bonded to each other in the region of the outer edge in such a manner that the two facing pages form a pocket therebetween, or
wherein individual surface regions of a page to be adhesively bonded cannot be coated with adhesive (7) by means of the gluing machine (26), and the opposite page is designed in the manner of an advent calendar with perforated window sections which can be opened manually.

16. The device (10) as claimed in the preceding claim, **characterized in that** the gluing machine (26) has a glue application roller (9) which is designed for selectively loading an upper side (32) or lower side (43) of the first partial web (4.1) with adhesive (7), and a transfer roller (8) which is designed for transferring the adhesive (7) from an adhesive source to the glue application roller (9) in a predetermined pattern.

17. The device (10) as claimed in the preceding claim, **characterized in that** the glue application roller (9) has a printing plate (30), wherein the transfer roller (8) is an anilox roller.

18. The device (10) as claimed in the preceding claim, **characterized in that** the gluing machine (26) furthermore has an impression roller (28), wherein the impression roller (28) is designed for guiding the first partial web (4.1) past the glue application roller (9) in such a manner that the first partial web (4.1) can be coated with adhesive (7) by means of the glue application roller (9).

19. The device (10) as claimed in the preceding claim, **characterized in that** the glue application roller (9) and the impression roller (28) are rotatable in an opposed manner.

20. The device (10) as claimed in the preceding claim, **characterized in that** the gluing machine (26) furthermore has a chambered doctor blade system (36) with a chamber (38) and at least one doctor blade (40) arranged in the chamber (38), wherein the chambered doctor blade system (36) is designed for applying adhesive (7) to the transfer roller (8) and for scraping excess adhesive (7) from the transfer roller (8).

21. The device (10) as claimed in one of the preceding claims 15 to 20, **characterized in that** the device (10) furthermore has a detection device (42), wherein the detection device (42) is designed for automatically detecting an unprinted page (44) of the first partial web (4.1), wherein the gluing machine (26) is designed for selectively loading the detected unprinted page (44) of the first partial web with adhesive (7).

22. The use of an adhesive application method, in particular a flexographic printing method, for selectively coating at least one page (44) of a document as claimed in claim 14 of a first partial web (4.1) of a paper web with adhesive (7) within the region of the fold of the document and additionally in at least one region outside the fold and for adhesively bonding to at least one facing page (46) of the document as claimed in claim 14 of a second partial web (4.2) of the paper web (2) to form a thickened page (50) of the document as claimed in claim 14 with at least eight foldable pages, wherein the thickened page (50) of the document has a thickness which is at least twice as large as the thickness of a non-adhesively-bonded page, wherein the adhesive (7) is applied distributed over the entire surface of the page of the document of the first partial web (4.1), or
wherein the page of the document of the first partial web (4.1) and the facing page of the document of the second partial web (4.2) are adhesively bonded to each other in the region of the outer edge in such a manner that the two facing pages form a pocket therebetween, or
wherein individual surface regions of a page to be adhesively bonded are not coated with adhesive (7), and the opposite page is designed in the manner of an advent calendar with perforated window sections which can be opened manually.

23. The use as claimed in the preceding claim, **characterized in that** the page (44) of the document of the first partial web (4.1) and the facing page (46) of the document of the second partial web (4.2) are unprinted.

## Revendications

1. Procédé pour fabriquer des articles imprimés, dans lequel une bande de papier (2) est prélevée d'un rouleau de papier (1), cette bande de papier est transportée en continu, est imprimée en utilisant une machine d'impression rotative (3), puis est divisée en au moins deux bandes partielles (4), au moins une première bande partielle (4.1) étant décalée dans la direction transversale et une deuxième bande partielle (4.2) située au-dessus ou en-dessous étant associée de telle sorte qu'une portion de la première bande partielle forme à chaque fois avec une portion de la deuxième bande partielle au moins deux feuilles de l'article imprimé, lesquelles sont ensuite connectées l'une à l'autre à l'état découpé à la dimension souhaitée, éventuellement sous forme pliée centralement en longueur ou transversalement, et peuvent être pliées pour former un article imprimé ayant au moins huit pages,
au moins une page de l'article imprimé de la première bande partielle (4.1) étant revêtue au moins de manière sélective avec un adhésif (7) à l'intérieur de la région du pli de l'article imprimé et en outre dans au moins une région à l'extérieur du pli, et étant collée à au moins une page tournée vers elle de l'article imprimé de la deuxième bande partielle (4.2) pour obtenir une page épaissie de l'article imprimé, la page épaissie de l'article imprimé présentant une épaisseur qui est au moins deux fois plus grande que l'épaisseur d'une page non collée,
l'adhésif (7) étant appliqué de manière répartie sur toute la surface de la page de l'article imprimé de la première bande partielle (4.1) ou
la page de l'article imprimé de la première bande partielle (4.1) et la page tournée vers elle de l'article imprimé de la deuxième bande partielle (4.2) étant collées l'une à l'autre dans la région du bord extérieur de telle sorte que les deux pages tournées l'une vers l'autre forment entre elles une poche, ou
des régions de surfaces individuelles d'une page à coller n'étant pas revêtues d'adhésif (7) et la page opposée étant réalisée à la manière d'un calendrier de l'Avent avec des portions de fenêtres perforées, qui peuvent être ouvertes manuellement.

2. Procédé selon la revendication 1, **caractérisé en ce que** seulement une portion latérale de l'article imprimé est épaissie et est formée d'une portion latérale de l'article imprimé de la première bande partielle et d'une portion latérale tournée vers elle de l'article imprimé de la deuxième bande partielle, qui sont collées ensemble.

3. Procédé selon au moins l'une des revendications précédentes, **caractérisé en ce que** seulement une page de l'article imprimé se compose de pages collées ou de portions de pages collées.

4. Procédé selon au moins l'une des revendications précédentes, **caractérisé en ce que** la première et la dernière page de l'article imprimé se composent de pages collées opposées.

5. Procédé selon au moins l'une des revendications précédentes, **caractérisé en ce qu'**au moins une page collée de l'article imprimé est pourvue, immédiatement après l'opération de collage, d'un gaufrage concave et/ou convexe en forme d'inscriptions et/ou de représentations picturales.

6. Procédé selon au moins l'une des revendications précédentes, **caractérisé en ce que** l'on mélange à l'adhésif (7) des matières fibreuses.

7. Procédé selon au moins l'une des revendications précédentes, **caractérisé en ce que** l'on mélange à l'adhésif (7) des charges épaississantes.

8. Procédé selon au moins l'une des revendications précédentes, **caractérisé en ce que** la page de l'article imprimé de la première bande partielle (4.1) et la page tournée vers elle de l'article imprimé de la deuxième bande partielle (4.2) ne sont pas imprimées.

9. Procédé selon au moins l'une des revendications précédentes, **caractérisé en ce que** deux pages successives de l'article imprimé de la première bande partielle (4.1) sont revêtues au moins de manière sélective avec de l'adhésif (7) et sont collées à deux pages successives, tournées vers elles, de l'article imprimé de la deuxième bande partielle (4.2) pour former une double page épaissie, les deux pages de l'article imprimé de la première bande partielle (4.1) et les deux pages de l'article imprimé de la deuxième bande partielle (4.2) n'étant pas imprimées.

10. Procédé selon l'une des deux revendications précédentes, **caractérisé en ce que** la page non imprimée de l'article imprimé de la première bande partielle (4.1) et la page tournée vers elle non imprimée de l'article imprimé de la deuxième bande partielle (4.2) sont détectées automatiquement.

11. Procédé selon la revendication précédente, **caractérisé en ce que** la page non imprimée de l'article imprimé de la première bande partielle (4.1) et la page non imprimée tournée vers elle de l'article imprimé de la deuxième bande partielle (4.2) sont détectées automatiquement au moyen d'un marquage sur la première bande partielle (4.1) et sur la deuxième bande partielle (4.2).

12. Procédé selon au moins l'une des revendications précédentes, **caractérisé en ce que** la page de l'article imprimé de la première bande partielle (4.1) est revêtue d'adhésif (7) et est collée à la page tournée vers elle de l'article imprimé de la deuxième bande partielle (4.2) pour produire une page épaissie de telle sorte que la page de l'article imprimé de la première bande partielle (4.1) ne soit pas mobile, en particulier ne puisse pas être feuilletée, par rapport à la page tournée vers elle de l'article imprimé de la deuxième bande partielle (4.2).

13. Procédé selon au moins l'une des revendications précédentes, **caractérisé en ce que** dans l'ensemble, trois ou plus de trois pages de l'article imprimé de la première bande partielle (4.1) et sur la deuxième bande partielle (4.2) sont collées les unes aux autres pour former une page épaissie.

14. Article imprimé fabriqué par un procédé selon au moins l'une des revendications précédentes, qui est produit à partir d'un rouleau de papier, imprimé, et séparé en au moins deux bandes partielles (4.1 et 4.2), celles-ci étant associées l'une à l'autre de telle sorte qu'à chaque fois une portion de la première bande partielle forme avec une portion de la deuxième bande partielle plusieurs feuilles d'un article imprimé qui sont connectées à l'état découpé à la dimension souhaitée, éventuellement sous forme pliée centralement en longueur ou transversalement, et peuvent être pliées pour former un article imprimé à plusieurs pages,
au moins une page de l'article imprimé d'une première bande partielle (4.1) étant collée au moins de manière sélective avec un adhésif (7) à l'intérieur de la région du pli de l'article imprimé et en outre dans au moins une région à l'extérieur du pli, à une page opposée de l'article imprimé de la deuxième bande partielle (4.2) et formant au moins une page épaissie et/ou une portion de page épaissie de l'article imprimé, la page épaissie et/ou la portion de page épaissie de l'article imprimé présentant une épaisseur qui est au moins deux fois plus grande que l'épaisseur d'une page non collée,
l'adhésif (7) étant appliqué de manière répartie sur toute la surface de la page de l'article imprimé de la première bande partielle (4.1) ou
la page de l'article imprimé de la première bande partielle (4.1) et la page tournée vers elle de l'article imprimé de la deuxième bande partielle (4.2) étant collées l'une à l'autre dans la région du bord extérieur de telle sorte que les deux pages tournées l'une vers l'autre forment entre elles une poche, ou
des régions de surfaces individuelles d'une page à coller n'étant pas revêtues d'adhésif (7) et la page opposée étant réalisée à la manière d'un calendrier de l'Avent avec des portions de fenêtres perforées, qui peuvent être ouvertes manuellement.

15. Dispositif (10) pour fabriquer un article imprimé, comprenant :
un dispositif de prélèvement (12) pour prélever une bande de papier (2) d'un rouleau de papier (1),
un dispositif de transport (14) pour le transport continu de la bande de papier (2),
une machine d'impression rotative (3) pour imprimer la bande de papier (2),
un dispositif de séparation (16) pour séparer la bande de papier imprimée (2) en au moins deux bandes partielles (4),
un dispositif de guidage (18) pour déplacer au moins une première bande partielle (4.1) dans la direction transversale et pour associer la première bande partielle à une deuxième bande partielle (4.2) située au-dessus ou en-dessous d'elle de telle sorte qu'à chaque fois une portion de la première bande partielle forme avec une portion de la deuxième bande partielle au moins deux feuilles de l'article imprimé,
un dispositif de coupe (20) pour découper les feuilles à la dimension souhaitée,
un dispositif de pliage pour plier les feuilles approximativement centralement en longueur ou transversalement,
un dispositif de liaison (24) pour relier les unes aux autres les feuilles pour former un article imprimé pliable avec au moins huit pages,
le dispositif (10) présentant au moins une machine d'encollage (26) qui est réalisée pour revêtir au moins une page (44) de l'article imprimé de la première bande partielle (4.1) au moins de manière sélective avec de l'adhésif (7) à l'intérieur de la région du pli de l'article imprimé et en outre dans au moins une région à l'extérieur du pli et pour la coller à au moins une page tournée vers elle (46) de l'article imprimé de la deuxième bande partielle (4.2) pour obtenir une page épaissie (50), la page épaissie (50) de l'article imprimé présentant une épaisseur qui est au moins deux fois plus grande que l'épaisseur d'une page non collée,
l'adhésif (7) pouvant être appliqué de manière répartie sur toute la surface de la page de l'article imprimé de la première bande partielle (4.1) au moyen de la machine d'encollage (26) ou l'adhésif (7) pouvant être appliqué sur la page de l'article imprimé de la première bande partielle (4.1) au moyen de la machine d'encollage (26) de telle sorte que la page de l'article imprimé de la première bande partielle (4.1) et la page tournée vers elle de l'article imprimé de la deuxième bande partielle (4.2) puissent être collées l'une à l'autre dans la région du bord extérieur de telle sorte que les deux pages tournées l'une vers l'autre forment entre elles une poche, ou
des régions de surfaces individuelles d'une page à coller n'étant pas revêtues d'adhésif (7) au moyen de la machine d'encollage (26), et la page opposée étant réalisée à la manière d'un calendrier de l'Avent avec des portions de fenêtres perforées qui peuvent être ouvertes manuellement.

16. Dispositif (10) selon la revendication précédente, **caractérisé en ce que** la machine d'encollage (26) présente un rouleau d'enduction de colle (9) qui est réalisé pour solliciter de manière sélective un côté supérieur (32) ou un côté inférieur (43) de la première bande partielle (4.1) avec de l'adhésif (7), et un rouleau de transfert (8) qui est réalisé pour transférer l'adhésif (7) d'une source d'adhésif au rouleau d'enduction de colle (9) avec un motif prédéterminé.

17. Dispositif (10) selon la revendication précédente, **caractérisé en ce que** le rouleau d'enduction de colle (9) présente un cliché (30), le rouleau de transfert (8) étant un rouleau de trame.

18. Dispositif (10) selon la revendication précédente, **caractérisé en ce que** la machine d'encollage (26) présente en outre un rouleau de contre-pression (28), le rouleau de contre-pression (28) étant réalisé pour guider la première bande partielle (4.1) devant le rouleau d'enduction de colle (9) de telle sorte que la première bande partielle (4.1) puisse être enduite d'adhésif (7) au moyen du rouleau d'enduction de colle (9).

19. Dispositif (10) selon la revendication précédente, **caractérisé en ce que** le rouleau d'enduction de colle (9) peut tourner en sens inverse du rouleau de contre-pression (28).

20. Dispositif (10) selon la revendication précédente, **caractérisé en ce que** la machine d'encollage (26) présente en outre un système de racle de chambre (36) avec une chambre (38) et au moins une racle (40) disposée dans la chambre (38), le système de racle de chambre (36) étant réalisé pour appliquer de l'adhésif (7) sur le rouleau de transfert (8) et pour racler l'adhésif en excès (7) du rouleau de transfert (8).

21. Dispositif (10) selon l'une quelconque des revendications précédentes 15 à 20, **caractérisé en ce que** le dispositif (10) présente en outre un dispositif de détection (42), le dispositif de détection (42) étant réalisé pour détecter automatiquement une page non imprimée (44) de la première bande partielle (4.1), la machine d'encollage (26) étant réalisée pour solliciter de manière sélective avec de l'adhésif (7) la page non imprimée détectée (44) de la première bande partielle.

22. Utilisation d'un procédé d'enduction d'adhésif, en particulier d'un procédé de flexographie, pour revêtir de manière sélective au moins une page (44) d'un article imprimé selon la revendication 14 d'une première bande partielle (4.1) d'une bande de papier avec de l'adhésif (7) à l'intérieur de la région du pli de l'article imprimé et en outre dans au moins une région à l'extérieur du pli et pour la coller à au moins une page tournée vers elle (46) de l'article imprimé selon la revendication 14 d'une deuxième bande partielle (4.2) de la bande de papier (2) pour obtenir une page épaissie (50) de l'article imprimé selon la revendication 14 avec au moins huit pages pliables, la page épaissie (50) de l'article imprimé présentant une épaisseur qui est au moins deux fois plus grande que l'épaisseur d'une page non collée,
l'adhésif (7) étant appliqué de manière répartie sur toute la surface de la page de l'article imprimé de la première bande partielle (4.1) ou
la page de l'article imprimé de la première bande partielle (4.1) et la page tournée vers elle de l'article imprimé de la deuxième bande partielle (4.2) étant collées l'une à l'autre dans la région du bord extérieur de telle sorte que les deux pages tournées l'une vers l'autre forment entre elles une poche, ou
des régions de surface individuelles d'une page à coller n'étant pas revêtues avec de l'adhésif (7) et la page opposée étant réalisée à la manière d'un calendrier de l'Avent avec des portions de fenêtres perforées qui peuvent être ouvertes manuellement.

23. Utilisation selon la revendication précédente, **caractérisée en ce que** la page (44) de l'article imprimé de la première bande partielle (4.1) et la page tournée vers elle (46) de l'article imprimé de la deuxième bande partielle (4.2) ne sont pas imprimées.
